# EUROPÄISCHE PATENTSCHRIFT

(11) **EP 3 553 261 B1**
(45) Veröffentlichungstag und Bekanntmachung des Hinweises auf die Patenterteilung: **02.06.2021**
(21) Anmeldenummer: 18166790.8
(22) Anmeldetag: 11.04.2018
(51) Int. Cl.: E05B 51/02

(54) **SCHLIESSELEMENT- BEWEGUNGSVORRICHTUNG UND TÜR, WELCHE DIESE AUFWEIST**
CLOSING ELEMENT MOVING DEVICE AND DOOR COMPRISING THESE
DISPOSITIF DE MOUVEMENT D'ÉLÉMENT DE VERROUILLAGE ET PORTE COMPRENANT LEDIT DISPOSITIF

(43) Veröffentlichungstag der Anmeldung: 16.10.2019
(73) Patentinhaber: Wincor Nixdorf International GmbH, 33106 Paderborn (DE)
(72) Erfinder: MERTIN, Nils, 59597 Erwitte (DE); KUJAT, Erich, 33104 Paderborn (DE)

(56) Entgegenhaltungen:
- EP-A1- 0 668 235
- DE-A1-102004 037 299
- FR-A- 399 912
- FR-A- 516 532

## Beschreibung

Die Erfindung betrifft eine Schließelement-Bewegungsvorrichtung und eine Tür, welche diese aufweist.

Schwenktüren, z.B. für Tresore, Tresorräume, etc., sind mittels entsprechender Schließelemente, z.B. Riegel, Bolzen, Leisten, etc., verriegelbar, um einen Zugang zu Räumen sicher und dauerhaft verhindern zu können, sodass nur berechtigte Personen zu diesen Räumen Zugang haben. Beispielsweise in dem Fall von Tresortüren sind üblicher Weise mehrere Schließelemente in einem Türblatt davon bereitgestellt, welche mit verschiedenen Bereichen eines Türrahmens durch ein Riegelwerk in Eingriff bringbar sind, um auch bei Gewaltanwendung auf die Tür das Türblatt im Türrahmen sicher zu verriegeln. Im Falle eines berechtigten Öffnens werden die Schließelemente mittels des Riegelwerks gemeinsam betätigt, beispielsweise nach einer Authentifizierung durch ein Schlüssel-Schloss-System, ein Zahlenschlosssystem, etc., um die Tür zu entriegeln und das Türblatt öffnen zu können. Derartige Riegelwerke sind mechanisch komplex und in der Herstellung teuer. Weiter benötigen die üblichen Riegelwerke in dem beispielhaften Fall einer Tresortür viel Bauraum im Inneren des Tresors, da das Riegelwerk zum Manipulationsschutz auf der Rückseite des Türblatts angeordnet ist, wodurch nutzbares Innenraumvolumen des Tresors verloren geht.

Die EP 0 668 235 A1 offenbart ein Mitnehmer- und Entriegelungssystem für Aufzüge mit einem an der Kabine beliebig plazierbaren Betätigungsteil bestehend aus einem Elektromagneten mit Magnetanker und einem Luftbalg und einer über eine Wirkverbindung mit dem Betätigungsteil stehenden Mitnehmer- und Entriegelungskurve, bestehend aus einem Luftbalg mit versteiften Kurveneintrittsflanken, Kurvenflanken und Frontfläche. Das Mitnehmer- und Entriegelungssystem ist als geschlossenes, mit Unterdruck arbeitendes Pneumatiksystem ausgebildet. Im spannungslosen Zustand wird die Mitnehmer- und Entriegelungskurve mittels interner Druckfeder in den ausgefahrenen Zustand gedrückt und wird über den Luftschlauch der Luftbalg des Betätigungsteiles zusammengezogen und der zusätzlich als Riegelbolzen dienende Magnetanker zurückgezogen. Die in dieser Situation gespreizten Mitnehmer- und Entriegelungsrollen entriegeln ihrerseits über Hebel, Zuglaschen und Schubstange die Schachttür. Die Bewegungen der Luftbälge werden mit Mikroschaltern erfasst, die mit einer Überwachungsschaltung verbunden sind, welche bei nachlassendem Unterdruck im System eine mit dem System permanent verbundene Vakuumpumpe ansteuert.

Die DE 10 2004 037299 A1 offenbart eine Türbetätigungseinrichtung einer Fahrzeugtür, die einen verstellbar gelagerten Türgriff und ein Türschloss aufweist. Zwischen dem Türgriff und dem Türschloss ist ein bewegungsübertragendes Übertragungselement angeordnet. Zudem ist eine Sicherheitsvorrichtung vorgesehen, welche bei einer unfallbedingten Verlagerungstendenz des Türgriffs eine das Türschloss öffnende Entriegelungslage verhindert. Erfindungsgemäß weist das Übertragungselement ein geschlossenes Übertragungsmediumsystem auf, welches ein Übertragungsmedium enthält. Das Übertragungsmediumsystem umfasst eine flexible, schlauchförmige Übertragungsleitung, in deren Leitungsverlauf eine leitungsverengende Drossel angeordnet ist. Zu beiden Seiten der Übertragungsleitung ist je ein Volumen-Verschiebeelement angeordnet, deren mit Übertragungsmedium gefüllte Volumina miteinander durch die die Drossel enthaltende Übertragungsleitung verbunden sind und von denen zumindest eines mit einem Schiebeteil direkt oder indirekt bewegungsübertragend mit dem Türgriff verbunden ist.

Die FR 399 912 A offenbart einen mit Druckluft betriebenen Bolzen, der es ermöglicht, durch zwei aufeinanderfolgende Drücke auf einen Luftkolben einen Momentvorteil zu erzielen, und das Öffnen und Schließen eines Bolzens in Kombination mit einem Ad-hoc-Schlag, der einen elektrischen Kontakt umfasst, um einen versuchten Einbruch zu verhindern.

Die FR 516 532 A offenbart eine Vorrichtung zum Öffnen eines Fernschlosses, das im wesentlichen einen Teil umfasst, der mit dem Riegel des Schlosses verbunden ist, wobei der Teil durch eine gespannte Feder in seiner normalen Position gehalten wird, und einen Stoppmechanismus, der vorzugsweise auf Distanz pneumatisch gesteuert wird. Wenn der Stoppmechanismus pneumatisch betätigt wird, wird der mit dem Bolzen verbundene Teil durch die auf ihn wirkende Federkraft in die normale Position verfahren und die Tür geöffnet.

Es werden eine Schließelement-Bewegungsvorrichtung und eine Tür mit einer Schließelement-Bewegungsvorrichtung geschaffen, welche eine kostengünstige und platzsparende Anordnung ermöglichen.

Die Aufgabe wird durch eine Schließelement-Bewegungsvorrichtung gemäß Anspruch 1 und eine Tür gemäß Anspruch 10 gelöst. Weitere Ausführungsformen der Schließelement-Bewegungsvorrichtung und der Tür sind in den jeweiligen abhängigen Ansprüchen beschrieben.

Erfindungsgemäß weist eine Schließelement-Bewegungsvorrichtung ein Fluidsystem, ein Betätigungselement und ein (z.B. zwei, drei, vier, fünf, sechs, sieben, acht, neun, zehn oder mehr) Schließelement(e) auf. Das Fluidsystem ist mit einem ersten (z.B. elastisch bzw. reversibel) verformbaren Behälter, einem zweiten (z.B. elastisch bzw. reversibel) verformbaren Behälter und einer Verbindungsleitung bereitgestellt, welche den ersten Behälter mit dem zweiten Behälter fluidverbindet. Der erste Behälter bildet abhängig von einem Verformungsgrad des ersten Behälters ein Speichervolumen aus, das zwischen einer ersten Größe und einer zweiten Größe variabel ist (bspw. ist die erste Größe eine Größe, bei welcher z.B. zumindest im Wesentlichen das maximale Speichervolumen im ersten Behälter bereitgestellt ist, und z.B. ist die zweite Größe eine Größe, bei welcher z.B. zumindest im Wesentlichen kein Speichervolumen im ersten Behälter bereitgestellt ist). Der zweite Behälter bildet abhängig von einem Verformungsgrad des zweiten Behälters ein Arbeitsvolumen aus, das zwischen einer ersten Größe und einer zweiten Größe variabel ist (bspw. ist die erste Größe eine Größe, bei welcher z.B. zumindest im Wesentlichen kein Arbeitsvolumen im zweiten Behälter bereitgestellt ist, und z.B. ist die zweite Größe eine Größe, bei welcher z.B. zumindest im Wesentlichen das maximale Arbeitsvolumen im zweiten Behälter bereitgestellt ist). In dem Fluidsystem ist ein Arbeitsfluid (z.B. eine Flüssigkeit wie Öl, bspw. Hydrauliköl, Wasser, und Mischungen daraus, bspw. mit Additiven zur Langzeitstabilisierung der Flüssigkeit gemischt, oder ein Gas wie bspw. Luft, Stickstoff, inerte Gase, etc.) enthalten.

Das Betätigungselement (z.B. ein Schwenkhebel, ein Kipphebel, ein Druckknopf, etc.) kann z.B. bewegbar (z.B. schwenkbar, kippbar, verschiebbar, bspw. manuell durch einen Nutzer) ausgeführt sein und kann z.B. den ersten Behälter selektiv verformen (z.B. komprimieren und/oder expandieren), um das Speichervolumen des ersten Behälters zwischen der ersten Größe und der zweiten Größe zu variieren.

Das Schließelement (z.B. ein Schließbolzen, ein Schließriegel, ein Schließzapfen, eine Schließleiste, etc.) ist zwischen einer ersten Position und einer zweiten Position bewegbar (z.B. verschiebbar und/oder schwenkbar) und 2. ist mit dem zweiten Behälter (direkt oder indirekt) gekuppelt.

Wenn das Speichervolumen des ersten Behälters durch das Betätigungselement zwischen der ersten Größe und der zweiten Größe variiert (z.B. komprimiert oder expandiert) wird, wird das Arbeitsfluid aus dem Speichervolumen ausgeleitet oder in das Speichervolumen eingeleitet. Durch das Aus- oder Einleiten des Arbeitsfluids aus dem oder in das Speichervolumen des ersten Behälters wird das Arbeitsvolumen des zweiten Behälters zwischen der ersten Größe und der zweiten Größe variiert und wird der zweite Behälter verformt (z.B. expandiert oder komprimiert), um das Schließelement zwischen der ersten Position und der zweiten Position zu bewegen.

Beispielsweise kann die erste Größe des Speichervolumens (z.B. zumindest im Wesentlichen) gleich der zweiten Größe des Arbeitsvolumens sein.

Die Schließelement-Bewegungsvorrichtung kann z.B. ferner ein Schließelement-Vorspannelement (z.B. eine Druck- oder Zugfeder) aufweisen, welches das Schließelement mit einer Vorspannkraft zu einer von der ersten Position und der zweiten Position vorspannt.

Die Schließelement-Bewegungsvorrichtung kann z.B. ferner ein Erster-Behälter-Vorspannelement (z.B. eine Zugfeder, welche außerhalb des ersten Behälters angeordnet und mit diesem gekuppelt ist und/oder eine Druckfeder, welche innerhalb des ersten Behälters angeordnet und mit diesem gekuppelt ist) aufweisen, welches den ersten Behälter zu einer Einnahme der ersten Größe des Speichervolumens hin vorspannt, um in einem Zustand, in welchem der erste Behälter nicht durch das Betätigungselement verformt ist, das Arbeitsfluid aus dem zweiten Behälter abzuziehen und das Arbeitsvolumen des zweiten Behälters zu veranlassen, dessen erste Größe einzunehmen (bspw. kann der erste Behälter selbst derart ausgestaltet sein, um das Erster-Behälter-Vorspannelement integral aufzuweisen, bspw. in der Art einer elastischen Behälterhülle, welche, wenn keine Belastung des Behälters vorliegt, automatisch die erste Größe des Speichervolumens ausbildet).

Das Fluidsystem der Schließelement-Bewegungsvorrichtung kann z.B. ferner einen dritten verformbaren Behälter, einen vierten verformbaren Behälter und eine zweite Verbindungsleitung aufweisen, welche den dritten Behälter mit dem vierten Behälter fluidverbindet (bspw. sind der erste Behälter, der zweite Behälter und die Verbindungsleitung von dem dritten Behälter, dem vierten Behälter und der zweiten Verbindungsleitung separat ausgebildet).

Der dritte Behälter kann z.B. abhängig von einem Verformungsgrad des dritten Behälters ein zweites Speichervolumen ausbilden, das zwischen einer ersten Größe und einer zweiten Größe variabel ist (bspw. ist die erste Größe eine Größe, bei welcher z.B. zumindest im Wesentlichen das maximale zweite Speichervolumen im dritten Behälter bereitgestellt ist, und z.B. ist die zweite Größe eine Größe, bei welcher z.B. zumindest im Wesentlichen kein zweites Speichervolumen im dritten Behälter bereitgestellt ist). Der vierte Behälter kann z.B. abhängig von einem Verformungsgrad des vierten Behälters ein zweites Arbeitsvolumen ausbilden, das zwischen einer ersten Größe und einer zweiten Größe variabel ist (bspw. ist die erste Größe eine Größe, bei welcher z.B. zumindest im Wesentlichen kein zweites Arbeitsvolumen im vierten Behälter bereitgestellt ist, und z.B. ist die zweite Größe eine Größe, bei welcher z.B. zumindest im Wesentlichen das maximale zweite Arbeitsvolumen im vierten Behälter bereitgestellt ist).

Weiter kann z.B. auch der dritte Behälter durch das Betätigungselement verformbar sein, um das zweite Speichervolumen des dritten Behälters zwischen der ersten Größe und der zweiten Größe zu variieren, und z.B. kann das Schließelement auch mit dem vierten Behälter gekuppelt sein.

Wenn z.B. das zweite Speichervolumen des dritten Behälters durch das Betätigungselement zwischen der ersten Größe und der zweiten Größe variiert (z.B. komprimiert oder expandiert) wird, kann z.B. das Arbeitsfluid aus dem zweiten Speichervolumen des dritten Behälters ausgeleitet oder in das zweite Speichervolumen des dritten Behälters eingeleitet werden. Durch das Aus- oder Einleiten des Arbeitsfluids aus dem oder in das zweite Speichervolumen des dritten Behälters kann das zweite Arbeitsvolumen des vierten Behälters zwischen der ersten Größe und der zweiten Größe variiert werden und kann der vierte Behälter verformt werden, um das Schließelement von der zweiten Position zur ersten Position zu bewegen. Das Betätigungselement kann z.B. derart eingerichtet sein, dass von ihm selektiv nur der erste Behälter oder der dritte Behälter betätigbar ist.

Beispielsweise können einer, mehrere oder alle der Behälter in einer Lamellen-, Mäander- oder Kissengestalt ausgebildet sein.

Das Fluidsystem 2. ist zwischen zwei sich überlappenden, benachbarten Folien (z.B. Kunststofffolien, Folien-Laminate, bspw. aus einer Kunststofffolie, einer Aluminiumfolie und/oder einer Textilschicht; bspw. können beide Folien gleich sein, bspw. aus dem gleichen Material bestehen, und/oder die gleiche Dicke/Größe haben, oder können voneinander verschieden sein) ausgebildet und eine Kontur der Behälter (z.B. eine Außenkontur, bspw. in einer Ebene zwischen den beiden Folien) und der (den) Verbindungsleitung (en) ist durch einen Verbindungsabschnitt ausgebildet, an welchem die beiden Folien miteinander verbunden (z.B. verschweißt, verklebt, an-/ eingepresst, vernäht, oder Kombinationen daraus) sind.

Beispielsweise kann der Verbindungsabschnitt als eine arbeitsfluid-dichte Naht ausgebildet sein oder kann z.B. der Verbindungsabschnitt zumindest den (z.B. Flächen-)Bereich der beiden Folien einnehmen, optional vollständig einnehmen, in welchem keines vom Behälter und von der Verbindungsleitung ausgebildet ist (bspw. können Öffnungen in den Folien bereitgestellt sein, welche ebenfalls durch den Verbindungsabschnitt umgeben und somit gegen das Speicher- bzw. Arbeitsvolumen fluiddicht sind).

Die Naht kann z.B. zumindest abschnittsweise (z.B. entlang einer Nahtlängsrichtung) eine Breite von in etwa 0,5 mm bis in etwa 6 mm, bevorzugt von in etwa 4 mm, oder eine Maschenstruktur haben, bei welcher innerhalb der Naht zwischen den beiden Folien voneinander separate Maschenräume ausgebildet sind, in welchen die beiden Folien (z.B. Verbundfolie, hochfeste Kunststofffolie, etc.) nicht miteinander verbunden (z.B. verschweißt) sind (beispielsweise sind die Maschenräume durch gittermäßige Bereiche des Verbindungsabschnitts voneinander getrennt). Beispielsweise können entlang der Kontur (z.B. außerhalb des korrespondierenden Verbindungsabschnitts) z.B. des ersten Behälters, des zweiten Behälters, des dritten Behälters, des vierten Behälters, der Verbindungsleitung und/oder der zweiten Verbindungsleitung zwischen den beiden Folien voneinander separate Nebenräume ausgebildet sein, welche jeweilig ein Volumen aufweisen, das kleiner ist als das des korrespondierenden Volumens des Behälters (z.B. des Speichervolumens oder des Arbeitsvolumens) und/oder der Verbindungsleitung, z.B. mindestens 10-mal kleiner ist. Weiter können die Nebenräume z.B. optional durch die Maschenräume der Naht ausgebildet sein.

Eine Tür (z.B. eine Tresortür, bspw. eines Tresorschranks oder eines Tresorraums) gemäß einer beispielhaften Ausführungsform kann z.B. ein Türblatt und die oben beschriebene Schließelement-Bewegungsvorrichtung aufweisen. Das Türblatt kann mit einer Vorderseitenfläche (z.B. einer Panzerplatte, bspw. einer Stahlplatte), einer Rückseitenfläche und einem das Türblatt umgebenden Umfangsrand bereitgestellt sein. Die Schließelement-Bewegungsvorrichtung kann z.B. an der Rückseitenfläche oder in einem Hohlraum angeordnet sein, welcher zwischen der Vorderseitenfläche und der Rückseitenfläche ausgebildet ist. Das Schließelement oder die Schließelemente der Schließelement-Bewegungsvorrichtung kann oder können z.B. in einer von der ersten Position und der zweiten Position über den Umfangsrand des Türblatts hinaus vorstehen.

Die Tür kann z.B. ferner einen Sicherheitsbehälter aufweisen, welcher zwischen der Vorderseitenfläche des Türblatts und der Schließelement-Bewegungsvorrichtung und mit der Schließelement-Bewegungsvorrichtung überlappend, z.B. optional vollständig überlappend, angeordnet sein kann (bspw. kann der Sicherheitsbehälter zumindest im Wesentlichen die gleiche Größe wie die Vorderseitenfläche haben und mit dieser kongruent angeordnet sein). Der Sicherheitsbehälter kann ein Sicherheitsfluid enthalten (z.B. ein Fluid wie es für das Arbeitsfluid der Schließelement-Bewegungsvorrichtung beschrieben ist), welches unter einem vorbestimmten Druck (z.B. Überdruck, bspw. gegenüber der Außenseite des Türblatts) steht.

Der Sicherheitsbehälter kann z.B. zwischen zwei sich überlappenden, benachbarten Folien (z.B. Folien, wie sie für das Fluidsystem der Schließelement-Bewegungsvorrichtung beschrieben sind) ausgebildet sein. Die Kontur (z.B. Außenkontur, bspw. in einer Ebene zwischen den beiden Folien) des Sicherheitsbehälters kann z.B. durch einen Verbindungsabschnitt ausgebildet sein, an welchem die beiden Folien miteinander verbunden sind (bspw. kann der Verbindungsabschnitt des Sicherheitsbehälters in der Art des Verbindungsabschnitts des Fluidsystems der Schließelement-Bewegungsvorrichtung ausgeführt sein).

Einerseits kann beispielsweise eine der beiden Folien des Sicherheitsbehälters eine der beiden Folien sein, welche das Fluidsystem der Schließelement-Bewegungsvorrichtung ausbilden (bspw. weist die Tür dann drei miteinander verbundene Folien auf, wobei zwischen jeweils zwei der Folien das Fluidsystem und der Sicherheitsbehälter ausgebildet sind). Andererseits können z.B. die beiden Folien, welche den Sicherheitsbehälter ausbilden, von den beiden Folien, welche das Fluidsystem der Schließelement-Bewegungsvorrichtung ausbilden, durch eine Platte (z.B. Stahlplatte) getrennt sein, welche sich zwischen der Schließelement-Bewegungsvorrichtung und dem Sicherheitsbehälter erstreckt (bspw. weist die Tür (das Türblatt) dann zwei miteinander verbundene Folien des Sicherheitsbehälters und zwei miteinander verbundene Folien des Fluidsystems auf, welche durch die Platte voneinander getrennt sind).

Weiter kann beispielsweise das Schließelement der Schließelement-Bewegungsvorrichtung einen Verriegelungsabschnitt aufweisen (z.B. eine Aussparung oder einen Vorsprung). Weiter kann z.B. das Türblatt ein Verriegelungselement (z.B. eine Klinke, einen Riegel, einen Zapfen, etc.) aufweisen, welches in Richtung zum Verriegelungsabschnitt des Schließelements vorgespannt ist (bspw. durch eine Feder), um das Schließelement selektiv zu verriegeln (bspw. um selektiv mit dem Verriegelungsabschnitt in Eingriff zu gelangen). Zudem kann z.B. der Sicherheitsbehälter einen Betätigungsabschnitt (z.B. einen (z.B. lokalen) Wulst, einen (z.B. lokalen) Kissen-, Mäander-oder Lamellenabschnitt) aufweisen, welcher sich durch den Druck des Sicherheitsfluids vom Sicherheitsbehälter weg erstreckt (bspw. erstreckt sich der Betätigungsabschnitt zu einer vorbestimmten Position, wenn der vorbestimmte Druck des Sicherheitsfluids im Sicherheitsbehälter zur Verfügung steht, und zieht sich von der vorbestimmten Position zurück, wenn der Druck des Sicherheitsfluids im Sicherheitsbehälter geringer ist als der vorbestimmte Druck). Der Verriegelungs-und der Betätigungsabschnitt können z.B. derart eingerichtet sein, dass der Betätigungsabschnitt des Sicherheitsbehälters mit dem Verriegelungselement derart zusammenwirkt, um in einem Zustand, in welchem der Druck des Sicherheitsfluids im Sicherheitsbehälter der vorbestimmte Druck ist, das Verriegelungselement und den Verriegelungsabschnitt des Schließelements außer Eingriff zu halten (z.B. das Verriegelungselement zu sperren), und um in einem Zustand, in welchem der Druck des Sicherheitsfluids im Sicherheitsbehälter geringer ist als der vorbestimmte Druck (z.B. wenn Sicherheitsfluid aus dem Sicherheitsbehälter entweicht), das Verriegelungselement freizugeben, um sich mit dem Verriegelungsabschnitt des Schließelements in Eingriff zu begeben, wodurch das Schließelement z.B. in seiner zweiten Position blockierbar ist.

Ausführungsbeispiele der Erfindung sind in den Figuren dargestellt und werden im Folgenden näher erläutert.

Es zeigen:
- Figur 1: das Funktionsprinzip einer Schließelement-Bewegungsvorrichtung in vier Ausführungsformen, wobei die Figur 1a eine erste Ausführungsform zeigt, die Figur 1b eine zweite Ausführungsform zeigt, die Figur 1c eine dritte Ausführungsform zeigt und die Figur 1d eine vierte Ausführungsform zeigt;
- Figur 2: verschiedene Behälter einer Schließelement-Bewegungsvorrichtung, wobei die Figur 2a einen Behälter in der Art eines Kissens mit Kolben zeigt, die Figur 2b einen Behälter mit einer Lammellenstruktur zeigt und die Figur 2c einen Behälter mit einer Mäanderstruktur zeigt;
- Figur 3: ein Schließelement-Bewegungsvorrichtung gemäß der Erfindung, welche ein Fluidsystem aufweist, das durch zwei miteinander überlappende Folien gebildet ist, wobei die Figur 3a eine Draufsicht auf die Schließelement-Bewegungsvorrichtung zeigt, die Figur 3b eine Schnittansicht entlang der Line A-A der Figur 3a zeigt, die Figur 3c eine Detailansicht des Bereichs B der Figur 3a mit einem Verbindungsabschnitt der Folien in der Art einer Naht mit Maschenräumen zeigt und die Figur 3d eine Detailansicht des Bereichs C der Figur 3a mit einem flächigen Verbindungsabschnitt der Folien und Nebenräumen zeigt;
- Figur 4: eine Tür mit einer Schließelement-Bewegungsvorrichtung in einer perspektivischen Ansicht; und
- Figur 5: eine Tür mit einer Schließelement-Bewegungsvorrichtung gemäß einer Ausführungsform, wobei die Figur 5a eine Draufsicht zeigt, die Figur 5b eine Schnittansicht entlang der Line B-B der Figur 5a zeigt und die Figur 5c eine Detailansicht des Bereichs D der Figur 5b zeigt.

In der folgenden ausführlichen Beschreibung wird auf die beigefügten Figuren Bezug genommen, die Teil dieser bilden und in denen zur Veranschaulichung spezifische Ausführungsformen gezeigt sind, in denen die Erfindung ausgeübt werden kann. In dieser Hinsicht wird Richtungsterminologie wie etwa "oben", "unten", "links", "rechts", "vorne", "hinten", usw. mit Bezug auf die Orientierung der beschriebenen Figur(en) verwendet. Da Komponenten von Ausführungsformen in einer Anzahl verschiedener Orientierungen positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben (bspw. können verschieden konfigurierte erste, zweite, dritte und vierte Behälter miteinander kombiniert werden und können z.B. eine Mehrzahl von Schließelementen bereitgestellt sein). Die folgende ausführliche Beschreibung ist deshalb nicht in einschränkendem Sinne aufzufassen, und der Schutzumfang der vorliegenden Erfindung wird durch die angefügten Ansprüche definiert.

Im Rahmen dieser Beschreibung werden Begriffe wie z.B. "verbunden", "angebracht" sowie "gekuppelt" verwendet zum Beschreiben sowohl einer direkten als auch einer indirekten Verbindung, einer direkten oder indirekten Anbringung sowie einer direkten oder indirekten Kupplung. In den Figuren werden identische oder ähnliche Elemente mit identischen Bezugszeichen versehen, soweit dies zweckmäßig ist.

Der in dieser Beschreibung verwendete Begriff "in etwa" gibt übliche Toleranzen von ± 5% an.

In den Figuren können Größen, Dicken, Abstände, etc. von dargestellten Elementen zum Zweck der Anschaulichkeit übertrieben sein (bspw. die Dicken von Folien bzw. deren Abstände zueinander, bspw. in der Figur 3b, oder die Größen der Speicher- und Arbeitsvolumen).

Die **Figur 1** zeigt das Funktionsprinzip einer Schließelement-Bewegungsvorrichtung 1 gemäß einer beispielhaften Ausführungsform, wobei die Schließelement-Bewegungsvorrichtung 1 in der **Figur 1a** eine erste Ausführungsform der Schließelement-Bewegungsvorrichtung 1 ist, welche eine Zwei-Wege-Betätigung des Schließelements ermöglicht. Die Figur 1a zeigt oben einen Zustand, in welchem die Schließelement-Bewegungsvorrichtung 1 nicht betätigt ist (Ausgangszustand), und zeigt unten einen Zustand, in welchem die Schließelement-Bewegungsvorrichtung 1 betätigt ist (Betätigungszustand).

Die in der Figur 1a gezeigte Schließelement-Bewegungsvorrichtung 1 weist ein Fluidsystem 3 mit einem ersten reversibel verformbaren Behälter 5, einem zweiten reversibel verformbaren Behälter 7 und einer Verbindungsleitung 9 auf, welche den ersten Behälter 5 mit dem zweiten Behälter 7 fluidverbindet. Der erste Behälter 5 ist verformbar, wobei abhängig vom Verformungsgrad des ersten Behälters ein Speichervolumen im ersten Behälter ausgebildet ist, das zwischen einer ersten Größe (Speichervolumen S) und einer zweiten Größe (Speichervolumen S') variabel ist. Der zweite Behälter 7 ist verformbar, wobei abhängig vom Verformungsgrad des zweiten Behälters 7 ein Arbeitsvolumen ausgebildet ist, das zwischen einer ersten Größe (Arbeitsvolumen A) und einer zweiten Größe (Arbeitsvolumen A') variabel ist. Im vorliegenden Fall ist die erste Größe des Speichervolumens S gleich der zweiten Größe des Arbeitsvolumens A'. Im Fluidsystem 1 ist ein niederviskoses Arbeitsfluid enthalten, bspw. Wasser oder Hydrauliköl. Beispielsweise sind die Viskosität des Arbeitsfluids und ein Querschnitt der Verbindungsleitung 9 derart ausgewählt, dass eine Selbsthemmung des Fluidsystems 3 vorliegt, d.h., dass das Arbeitsfluid nicht ohne äußere Einwirkung (z.B. Betätigung) zwischen den beiden Behältern 5, 7 strömt. Weiter ist die Verbindungsleitung 9 bspw. unterdruckfest gestaltet, d.h., ist eingerichtet, um ein Absaugen des Arbeitsfluids aus den Behältern 5, 7 zu gestatten.

Weiter weist die Schließelement-Bewegungsvorrichtung 1 ein Betätigungselement 11 in der Art einer linear verschiebbaren Platte auf, welche mit dem ersten Behälter 5 gekuppelt ist. In der Figur 1a ist das Betätigungselement 11 durch einen Nutzer in der Oben-Unten-Richtung verschiebbar. Beispielsweise ist das Betätigungselement 11 mit dem ersten Behälter 5 durch eine form- oder stoffschlüssige Verbindung gekuppelt, welche sowohl eine Druck- (Abwärtsbewegung) wie auch eine Zugbetätigung (Aufwärtsbewegung) vom Betätigungselement 11 auf den Behälter 5 übertragen kann. Das Betätigungselement 11 verformt den ersten Behälter 5 beim Herabdrücken, z.B. zwischen dem Betätigungselement 11 und einem Gegenhalter 13, um das Speichervolumen des ersten Behälters 5 zwischen der ersten Größe S und der zweiten Größe S' zu variieren. Weiter sind der erste Behälter 5 und das Betätigungselement 11 derart eingerichtet, sodass der erste Behälter 5 vom Betätigungselement 11 sowohl komprimierbar wie auch expandierbar ist, d.h., von der ersten Größe S zur zweiten Größe S' des Speichervolumens und zurück veränderbar ist, bspw. in der Art eines Blasebalgs.

Zudem weist die Schließelement-Bewegungsvorrichtung 1 ein Schließelement 15 in der Art eines Schließriegels auf. Das Schließelement 15 ist zwischen einer ersten Position P und einer zweiten Position P' verschiebbar (Links-Rechts-Richtung der Figur 1a) und ist mit dem zweiten Behälter 7 gekuppelt. Beispielsweise ist das Betätigungselement 11 mit dem ersten Behälter 5 durch eine form- oder stoffschlüssige Verbindung gekuppelt, welche sowohl eine Druck- (Bewegung nach rechts) wie auch eine Zugbetätigung (Bewegung nach links) vom zweiten Behälter 7 auf das Schließelement 15 übertragen kann. Somit sind der zweite Behälter 7 und das Schließelement 15 derart eingerichtet, sodass das Schließelement 15 vom zweiten Behälter 7 in zwei Richtungen (links und rechts in der Figur 1a) verschiebbar ist, d.h., von der ersten Position P zur zweiten Position P' und wieder zurück. Beispielsweise sind sowohl der zweite Behälter 7 wie auch das Schließelement 15 zwischen zwei Führungen 17, 19 angeordnet, welche z.B. den zweiten Behälter 7 fixieren und eine Bewegung des Schließelements 15 in der Links-Rechts-Richtung erlauben.

Bei einer Betätigung der Schließelement-Bewegungsvorrichtung 1 (des Betätigungselements 11) wird das Speichervolumen des ersten Behälters 5 durch das Betätigungselement 11 von der ersten Größe S zur zweiten Größe S' geändert (komprimiert), sodass das Arbeitsfluid aus dem ersten Behälter 5 ausgeleitet wird und durch die Verbindungsleitung 9 in den zweiten Behälter 7 eingeleitet wird. Durch das Ausleiten des Arbeitsfluids aus dem Speichervolumen des ersten Behälters 5 werden der zweite Behälter 7 verformt und das Arbeitsvolumen des zweiten Behälters 7 von der ersten Größe A zur zweiten Größe A' geändert. Die Verformung (Expansion) des zweiten Behälters 7 verschiebt das Schließelement 15 von der ersten Position P zur zweiten Position P'. In umgekehrter Weise kann das Schließelement 15 durch eine Aufwärtsbewegung des Betätigungselements 11 von der zweiten Position P' zur ersten Position P' bewegt werden.

In der **Figur 1b** ist eine zweite Ausführungsform der Schließelement-Bewegungsvorrichtung 1 gezeigt, wobei die zweite Ausführungsform der Schließelement-Bewegungsvorrichtung 1 eine automatische Rückstellung ermöglicht. Die Figur 1b zeigt oben einen Zustand, in welchem die Schließelement-Bewegungsvorrichtung 1 nicht betätigt ist (Ausgangszustand), und zeigt unten einen Zustand, in welchem die Schließelement-Bewegungsvorrichtung 1 betätigt ist (Betätigungszustand).

Die in der Figur 1b gezeigte Schließelement-Bewegungsvorrichtung 1 weist ein Schließelement-Vorspannelement 31 in der Art einer Zugfeder auf, welches zwischen und mit der einen Führung 19 und dem Schließelement 31 verbunden ist. Das Schließelement-Vorspannelement 31 spannt das Schließelement 15 mit einer Vorspannkraft zur ersten Position P vor. Elemente, welche für die in der Figur 1a gezeigten Ausführungsform beschrieben wurden, werden hier zum Zweck der Übersichtlichkeit ausgelassen, sofern sie die gleichen Funktionen erfüllen.

Das heißt, im Ausgangszustand der Schließelement-Bewegungsvorrichtung 1 befindet sich das Schließelement 15 durch das Schließelement-Vorspannelement 31 in der ersten Position P, wobei bei einer Betätigung (Herabdrücken) des Betätigungselements 11 die gleiche Funktion ausgeführt wird, wie sie oben beschrieben ist, wodurch die Vorspannkraft des Schließelement-Vorspannelements 31 überwunden wird und das Schließelement 15 zur zweiten Position P' bewegt wird. Wenn das Betätigungselement 11 nicht mehr betätigt wird (losgelassen wird), so verformt (komprimiert) das Schließelement 15 aufgrund der Vorspannkraft des Schließelement-Vorspannelements 31 den zweiten Behälter 7, um das Arbeitsfluid aus dem zweiten Behälter 7 auszuleiten und das Arbeitsvolumen des zweiten Behälters 7 zu veranlassen, dessen ersten Größe A einzunehmen. Durch das hierzu korrespondierend in den ersten Behälter 5 eingeleitete Arbeitsfluid wird dieser verformt (expandiert), um das Speichervolumen des ersten Behälters 5 zu veranlassen, dessen erste Größe S einzunehmen. Dementsprechend wird das Betätigungselement 11 durch den ersten Behälter 5 in seine Ausgangsposition zurückgebracht.

Weiter sind die für die erste Ausführungsform beschriebenen Kupplungsarten des Betätigungselements 11 mit dem ersten Behälter 5 und des zweiten Behälters 7 mit dem Schließelement 15 in dieser Ausführungsform nicht erforderlich (können jedoch ebenfalls verwendet werden). Zudem ist es möglich, die Kinematik in dieser Ausführungsform umzukehren, d.h., das Schließelement 15 zur zweiten Position P' vorzuspannen und mittels der Betätigung des Betätigungselements 11 zur ersten Position P zu bewegen.

In der **Figur 1c** ist eine dritte Ausführungsform der Schließelement-Bewegungsvorrichtung 1 gezeigt, wobei die dritte Ausführungsform der Schließelement-Bewegungsvorrichtung 1 eine automatische Rückstellung ermöglicht. Die Figur 1c zeigt oben einen Zustand, in welchem die Schließelement-Bewegungsvorrichtung 1 nicht betätigt ist (Ausgangszustand), und zeigt unten einen Zustand, in welchem die Schließelement-Bewegungsvorrichtung 1 betätigt ist (Betätigungszustand).

Die in der Figur 1c gezeigte Schließelement-Bewegungsvorrichtung 1 weist ein Erster-Behälter-Vorspannelement 41 in der Art eines elastischen Einsatzes im ersten Behälter 5 auf. Das Erster-Behälter-Vorspannelement 41 ist im Inneren des ersten Behälters 5 bereitgestellt und weist eine Ausgangskonfiguration, in welcher das Erster-Behälter-Vorspannelement 41 entfaltet ist (Figur 1c oben), und eine Rückstellkonfiguration auf, in welcher das Erster-Behälter-Vorspannelement 41 zusammengefaltet ist (Figur 1c unten). Elemente, welche für die erste Ausführungsform bzw. für die zweite Ausführungsform beschrieben wurden, werden hier zum Zweck der Übersichtlichkeit ausgelassen, sofern sie die gleichen Funktionen erfüllen.

Das Erster-Behälter-Vorspannelement 41 spannt den ersten Behälter 5 zur Einnahme der ersten Größe S des Speichervolumens vor (Entfaltungszustand), um im Ausgangszustand, in welchem der erste Behälter 5 nicht durch das Betätigungselement 11 verformt ist, das Arbeitsfluid aus dem zweiten Behälter 7 abzuziehen und das Arbeitsvolumen des zweiten Behälters 7 zu veranlassen, dessen erste Größe A einzunehmen. Des Weiteren kann z.B. der erste Behälter 5 selbst derart ausgebildet sein, dass er selbständig rückfedernd die erste Größe S des Speichervolumens einnimmt, wenn er durch das Betätigungselement 11 nicht verformt ist, z.B. durch Ausbilden elastischer Rippen an der Außenseite des ersten Behälters 5. Weiter ist hier der zweite Behälter 7 mit dem Schließelement 15 wie in der ersten Ausführungsform gekuppelt.

Das heißt, im Ausgangszustand der Schließelement-Bewegungsvorrichtung 1 befindet sich der erste Behälter 5 aufgrund des Erster-Behälter-Vorspannelements 41 in einem Expansionszustand, in welchem er die erste Größe S des Speichervolumens bereitstellt. Hierdurch befindet sich der zweite Behälter 7 in einem Kompressionszustand, in welchem er die erste Größe A des Arbeitsvolumens bereitstellt, um das Schließelement in der ersten Position P zu halten. Bei einer Betätigung (Herabdrücken) des Betätigungselements 11 wird die gleiche Funktion ausgeführt, wie sie oben für die erste und die zweite Ausführungsform beschrieben ist, wodurch die Vorspannkraft des Erster-Behälter-Vorspannelements 41 überwunden wird und das Schließelement 15 zur zweiten Position P' bewegt wird. Wenn das Betätigungselement 11 nicht mehr betätigt wird (losgelassen wird), so verformt (expandiert) das Erster-Behälter-Vorspannelement 41 den ersten Behälter 5, um das Arbeitsfluid aus dem zweiten Behälter 7 auszuleiten und das Arbeitsvolumen des zweiten Behälters 7 zu veranlassen, dessen erste Größe A einzunehmen. Dementsprechend wird das Betätigungselement 11 durch den ersten Behälter 5 in seine Ausgangsposition zurückgebracht.

Weiter ist es möglich, die Kinematik in dieser Ausführungsform umzukehren, d.h., das Schließelement 15 zur zweiten Position P' vorzuspannen und mittels der Betätigung des Betätigungselements 11 zur ersten Position P zu verschieben. Zudem kann z.B. zusätzlich unterstützend das Schließelement-Vorspannelement 31 der zweiten Ausführungsform bereitgestellt sein.

In der **Figur 1d** ist eine vierte Ausführungsform der Schließelement-Bewegungsvorrichtung 1 gezeigt, wobei die vierte Ausführungsform der Schließelement-Bewegungsvorrichtung 1 eine Zwei-Wege-Betätigung ermöglicht. Die Figur 1d zeigt oben die Schließelement-Bewegungsvorrichtung 1 in einem ersten Betätigungszustand und zeigt sie unten in einem zweiten Betätigungszustand.

Das in der Figur 1d gezeigte Fluidsystem 3 weist zusätzlich zum ersten Behälter 5, zum zweiten Behälter 7 und zur Verbindungsleitung 9 einen dritten reversibel verformbaren Behälter 55, einen vierten reversibel verformbaren Behälter 57 und eine zweite Verbindungsleitung 59 auf, welche den dritten Behälter 55 mit dem vierten Behälter 57 fluidverbindet. Der dritte Behälter 55 ist verformbar, wobei abhängig vom Verformungsgrad des dritten Behälters 55 ein zweites Speichervolumen im dritten Behälter 55 ausgebildet ist, das zwischen einer ersten Größe (Speichervolumen S2) und einer zweiten Größe (Speichervolumen S2') variabel ist. Der vierte Behälter 57 ist verformbar, wobei abhängig vom Verformungsgrad des vierten Behälters 57 ein zweites Arbeitsvolumen ausgebildet ist, das zwischen einer ersten Größe (Arbeitsvolumen A2) und einer zweiten Größe (Arbeitsvolumen A2') variabel ist. Im vorliegenden Fall ist die erste Größe des zweiten Speichervolumens S2 gleich der zweiten Größe des zweiten Arbeitsvolumens A2'. In dem Teil des Fluidsystems, welches aus dem dritten Behälter 55, dem vierten Behälter 57 und der zweiten Verbindungsleitung 59 gebildet ist, ist das gleiche niederviskose Arbeitsfluid enthalten, bspw. Wasser oder Hydrauliköl, wie in dem Teil des Fluidsystems 3, welches aus dem ersten Behälter 5, dem zweiten Behälter 7 und der Verbindungsleitung 9 gebildet ist.

Das Betätigungselement 11 der Schließelement-Bewegungsvorrichtung 1 ist hier ein Schwenkhebel, welcher mit dem Gegenhalter 13 schwenkbar verbunden ist. Das Betätigungselement 11 ist derart eingerichtet, um selektiv nur den ersten Behälter 5 oder den dritten Behälter 55 zu betätigen (verformen). Hierzu ist das Betätigungselement 11 zwischen dem ersten und dem dritten Behälter 5, 55 angeordnet und durch den Nutzer in Richtung zum einen oder zum anderen vom ersten und vom dritten Behälter 5, 55 schwenkbar (Links-Rechts-Richtung). Analog zum ersten Behälter 5 ist das zweite Speichervolumen des dritten Behälters 55 durch das Betätigungselement 11 zwischen der ersten Größe S2 und der zweiten Größe S2' variierbar.

Weiter ist das Schließelement 15 auch mit dem vierten Behälter 57 gekuppelt, um das Schließelement 15 selektiv in Richtung zum zweiten Behälter 7 zu verschieben, d.h., ausgehend von der zweiten Position P' zur ersten Position P.

Bei einer Betätigung der Schließelement-Bewegungsvorrichtung 1 (des Betätigungselements 11) in Richtung zum ersten Behälter 5 wird das Speichervolumen des ersten Behälters 5 durch das Betätigungselement 11 von der ersten Größe S zur zweiten Größe S' geändert (komprimiert), sodass das Arbeitsfluid aus dem ersten Behälter 5 ausgeleitet wird und durch die Verbindungsleitung 9 in den zweiten Behälter 7 eingeleitet wird. Durch das Ausleiten des Arbeitsfluids aus dem Speichervolumen des ersten Behälters 5 werden der zweite Behälter 7 verformt und das Arbeitsvolumen des zweiten Behälters 7 von der ersten Größe A zur zweiten Größe A' geändert. Die Verformung (Expansion) des zweiten Behälters 7 verschiebt das Schließelement 15 von der ersten Position P zur zweiten Position P'.

In umgekehrter Weise, bei einer Betätigung der Schließelement-Bewegungsvorrichtung 1 (des Betätigungselements 11) in Richtung zum dritten Behälter 55 wird das zweite Speichervolumen des dritten Behälters 55 durch das Betätigungselement 11 von der ersten Größe S2 zur zweiten Größe S2' geändert (komprimiert), sodass das Arbeitsfluid aus dem dritten Behälter 55 ausgeleitet wird und durch die zweite Verbindungsleitung 59 in den vierten Behälter 57 eingeleitet wird. Durch das Ausleiten des Arbeitsfluids aus dem zweiten Speichervolumen des dritten Behälters 55 werden der vierte Behälter 57 verformt und das zweite Arbeitsvolumen des vierten Behälters 57 von der ersten Größe A2 zur zweiten Größe A2' geändert. Die Verformung (Expansion) des vierten Behälters 57 verschiebt das Schließelement 15 von der zweiten Position P' zur ersten Position P.

Die **Figur** 2 zeigt verschiedene beispielhafte Ausführungsformen von Behältern einer Schließelement-Bewegungsvorrichtung, wobei die Figur 2a (Seitenansicht) einen Behälter in der Art eines Kissens mit Kolben bzw. Plunger (im Weiteren kurz: Kolben) zeigt, die Figur 2b (Seitansicht und Draufsicht) einen Behälter mit Lammellenstruktur zeigt und die Figur 2c (Draufsicht) einen Behälter mit Mäanderstruktur zeigt. Hier sind die Behälter der Figur 2 jeweils aus einer flexiblen (z.B. faltbaren) Folie (z.B. einer Kunststofffolie) ausgebildet, wobei in einem Zustand, in welchem kein Arbeitsfluid in den Behältern enthalten ist, diese (z.B. zumindest im Wesentlichen) komprimiert sind und (z.B. zumindest im Wesentlichen) kein Arbeits- bzw. Speichervolumen darin bereitgestellt ist. In den Figuren 2a bis 2c dient beispielsweise die Verbindungsleitung 9 als ein Fixpunkt, gegenüber dem der Behälter bewegbar (verformbar) ist.

In der **Figur 2a** ist der Behälter als eine Seitenansicht einer Ausführungsform des zweiten Behälters 7 der Figur 1a gezeigt (jedoch ist der Behälter nicht auf die Ausführungsform als zweiter Behälter beschränkt), welcher mit dem Schließelement 15 gekuppelt ist, wobei der zweite Behälter in der Figur 2a oben das Arbeitsvolumen in der ersten Größe A und in der Figur 2a unten das Arbeitsvolumen in der zweiten Größe A' bereitstellt. Komponenten, welche im Zusammenhang mit der Figur 1a schon beschrieben wurden, werden hier zum Zweck der Übersichtlichkeit ausgelassen.

Im zweiten Behälter 7 ist ein Kolben 71 bereitgestellt, welcher mit der Behälterwand (Folie) verbunden (z.B. verklebt, verschweißt, etc.) ist, um sich beim Verformen des zweiten Behälters 7 zusammen mit der Behälterwand zu bewegen. Somit steht ein Bereich des zweiten Behälters 7 als das Arbeitsvolumen zur Verfügung, während der andere Bereich des zweiten Behälters 7 vom Kolben 71 eingenommen wird. Beispielsweise kann der Kolben 71 abgerundete Ecken und Kanten haben, um die Folie nicht zu verletzen. Der Kolben 71 weist einen Vorsprung 73 auf, welcher an der dem Schließelement 15 zugewandten Seite des zweiten Behälters 7 aus dem zweiten Behälter 7 vorsteht, d.h., die Folie dort durchdringt (bspw. kann der Vorsprung auch durch eine Lasche der Folie gebildet sein). Der Vorsprung 73 ist mit dem Schließelement 15 durch ein Verbindungsmittel 75, bspw. eine Schraube, ein Niet, eine Klebestelle, etc. verbunden, um bei der Verformung des zweiten Behälters 7 das Schließelement 15 zwischen der ersten Position P und der zweiten Position P' hin und her zu bewegen.

In dem in der Figur 2a oben gezeigten Zustand ist das Arbeitsfluid aus dem zweiten Behälter 7 durch die Verbindungsleitung 9 abgezogen, sodass der zweite Behälter 7 komprimiert ist, d.h., in dem Bereich des Arbeitsvolumens komprimiert ist (z.B. sich in Falten legt, bspw. sich die Folie eng an den Kolben 71 anschmiegt). Somit nimmt das Arbeitsvolumen durch den Unterdruck (gegenüber der Umgebung) die erste Größe A ein, um den Kolben 71 samt Schließelement 15 in Richtung zur ersten Position P zu ziehen.

In dem in der Figur 2a unten gezeigten Zustand ist das Arbeitsfluid in den zweiten Behälter 7 durch die Verbindungsleitung 9 eingeleitet, sodass der zweite Behälter 7 expandiert ist, d.h., in dem Bereich des Arbeitsvolumens expandiert ist (bspw. ist die Folie straff) Somit nimmt das Arbeitsvolumen durch den Überdruck (gegenüber der Umgebung) die zweite Größe A' ein, um den Kolben 71 samt Schließelement 15 in Richtung zur ersten Position P zu ziehen.

In der **Figur 2b** ist der Behälter in einer Seitenansicht (oben) und in einer Draufsicht (unten) des zweiten Behälters der Figur 1b gezeigt (jedoch ist der Behälter nicht auf die Ausführungsform als zweiter Behälter beschränkt). Der Behälter ist mit dem Schließelement 15 gekuppelt, welches hier jedoch durch das Schließelement-Vorspannelement (nicht gezeigt) in die zweite Position P' vorgespannt ist (vgl. Pfeil in der Figur 2b). Weiter sind in der Figur 2b für die Seitenansicht und für die Draufsicht jeweils zwei Zustände des Behälters gezeigt: ein Zustand, in welchem der Behälter die erste Größe A des Arbeitsvolumens bereitstellt, und ein Zustand, in welchem der Behälter die zweite Größe A' des Arbeitsvolumens bereitstellt. Komponenten, welche im Zusammenhang mit der Figur 1b schon beschrieben wurden, werden hier zum Zweck der Übersichtlichkeit ausgelassen.

Der zweite Behälter 7 ist in einer Lamellenstruktur mit einer ersten, einer zweiten und einer dritten Kammer (Lamelle) 81, 81', 81" bereitgestellt, welche in der Folie ausgebildet sind und miteinander fluidverbunden sind. Zusammen bilden die Kammern 81, 81', 81" das Arbeitsvolumen. Der zweite Behälter 7 weist eine Lasche 83 auf, welche an der dem Schließelement 15 zugewandten Seite des zweiten Behälters 7 am zweiten Behälter 7 vorsteht. Die Lasche 83 ist mit dem Schließelement 15 durch ein Verbindungsmittel 85, bspw. eine Schraube, ein Niet, eine Klebestelle, etc. verbunden, um bei der Verformung des zweiten Behälters 7 das Schließelement 15 zwischen der ersten Position P und der zweiten Position P' hin und her zu bewegen. Der zweite Behälter 7 befindet sich durch das Schließelement-Vorspannelement unter einer Zugbelastung, d.h., ist zur Einnahme der ersten Größe A des Arbeitsvolumens vorgespannt.

In dem in der Figur 2b gezeigten Zustand, in welchem das Arbeitsvolumen die erste Größe A bereitstellt, ist der zweite Behälter 7 in Richtung zur zweiten Position P' gezogen, wobei die Kammern 81, 81', 81" verformt (komprimiert) sind, um das Arbeitsfluid aus dem zweiten Behälter 7 herauszudrücken. Das heißt, die Kammern 81, 81', 81" sind in der Zugbelastungsrichtung langestreckt und weisen eine geringe Höhe auf (die Lamellen sind geschlossen).

In dem in der Figur 2b gezeigten Zustand, in welchem das Arbeitsvolumen die zweite Größe A' bereitstellt, ist der zweite Behälter 7 in Richtung zur ersten Position P gezogen, wobei jedoch das Arbeitsfluid durch die Verbindungsleitung 9 in den Behälter eingeleitet ist. Die Kammern 81, 81', 81" sind entsprechend durch das Arbeitsfluid verformt (vergrößert). Das heißt, die Kammern 81, 81', 81" sind in Zugbelastungsrichtung zusammengezogen und weisen eine große Höhe auf (die Lamellen sind offen). Somit ist das Schließelement 15 entgegen der Vorspannung durch den zweiten Behälter 7 zur ersten Position P gezogen.

In der **Figur 2c** ist der Behälter als eine Draufsicht des zweiten Behälters 7 der Figur 1b gezeigt (jedoch ist der Behälter nicht auf die Ausführungsform als zweiter Behälter beschränkt), welcher mit dem Schließelement 15 gekuppelt ist, wobei in der Figur 2c oben das Arbeitsvolumen in der ersten Größe A und in der Figur 2c unten das Arbeitsvolumen in der zweiten Größe A' dargestellt ist. Komponenten, welche im Zusammenhang mit der Figur 1b schon beschrieben wurden, werden hier zum Zweck der Übersichtlichkeit ausgelassen.

Der zweite Behälter 7 ist als mäanderförmig-angeordneter Schlauch ausgeführt, dessen eines Ende mit der Verbindungsleitung 9 verbunden ist und dessen anderes (geschlossenes) Ende das Schließelement 15 kontaktiert. Der zweite Behälter 7 bildet hier beispielsweise vier Schlingen (erste bis vierte Schlinge 91, 91', 91", 91''') aus. Der zweite Behälter 7 ist mit dem Schließelement 15 gekuppelt, welches hier durch das Schließelement-Vorspannelement (nicht gezeigt) in die erste Position P vorgespannt ist (vgl. Pfeil in der Figur 2c), wobei der zweite Behälter 7 durch das Schließelement 15 einer Druckbelastung ausgesetzt ist und in einem Ausgangszustand die erste Größe A des Arbeitsvolumens bereitstellt. Hier ist es ausreichend, dass der zweite Behälter 7 das Schließelement 15 kontaktiert, ohne mit diesem verbunden zu sein, d.h., das Schließelement 15 drücken kann und von diesem gedrückt werden kann.

Das heißt, in dem in der Figur 2c oben gezeigten Zustand, in welchem sich das Schließelement 15 an der ersten Position P befindet, sind die Schlingen 91-91''' durch das Schließelement 15 in der Druckbelastungsrichtung zusammengedrückt (bspw. gegen einen nicht dargestellten Gegenhalter) und ist das Arbeitsfluid aus dem zweiten Behälter 7 (zumindest im Wesentlichen) vollständig ausgeleitet. Der zweite Behälter 7 nimmt eine stark-gewundene Mäanderkonfiguration ein.

Weiter, in dem in der Figur 2c unten gezeigten Zustand ist das Arbeitsfluid in den zweiten Behälter 7 durch die Verbindungsleitung 9 eingeleitet, sodass der zweite Behälter 7 expandiert ist, d.h., das Arbeitsvolumen stellt durch den Überdruck (gegenüber der Umgebung) die zweite Größe A' bereit. In diesem Fall drückt das Arbeitsfluid die Schlingen 91-91''' aus der stark-gewundenen Mäanderkonfiguration entgegen der Druckbelastungsrichtung zu einer schwachgewundenen Mäanderkonfiguration, d.h., der zweite Behälter 7 ist in Richtung zum Schließelement 15 expandiert und drückt das Schließelement 15 zur zweiten Position P'.

Die **Figur 3** zeigt eine Schließelement-Bewegungsvorrichtung gemäß der Erfindung, welche ein Fluidsystem aufweist, dass durch zwei miteinander überlappende Folien gebildet ist, wobei die Figur 3a eine Draufsicht auf die Schließelement-Bewegungsvorrichtung zeigt, die Figur 3b eine Schnittansicht entlang der Line A-A der Figur 3a zeigt, die Figur 3c eine Detailansicht des Bereichs B der Figur 3a mit einem Verbindungsabschnitt der Folien in der Art einer Naht mit Maschenräumen zeigt und die Figur 3d eine Detailansicht des Bereichs C der Figur 3a mit einem flächigen Verbindungsabschnitt der Folien und Nebenräumen zeigt. Komponenten und Funktion, welche aus den Beschreibungen der vorhergehenden Ausführungen bekannt sind, werden hier zum Zweck der Übersichtlichkeit ausgelassen.

Die in den **Figuren 3a** und **3b** gezeigte Schließelement-Bewegungsvorrichtung 1 weist das Fluidsystem 3 auf, welches den ersten Behälter 5, zweimal den zweiten Behälter 7 und eine Verbindungsleitung 9 aufweist, die die beiden zweiten Behälter 7 mit dem ersten Behälter 5 fluidverbindet. Hier sind die beiden zweiten Behälter 7 mit der für die Figur 2b beschriebenen Lamellenstruktur bereitgestellt (Kammern 81, 81', 81"), wobei jeweilig ein erstes bzw. ein zweites Schließelement 15, 15' mit einem der beiden zweiten Behältern 7 gekuppelt ist. Hierzu sind die zwei Schließelemente 15, 15' mit den zweiten Behältern 7 durch Verbindungsmittel 85 (z.B. zwei Schrauben) verbunden, welche durch die entsprechenden Laschen 83 der beiden zweiten Behälter 7 hindurchtreten. Die beiden Schließelemente 15, 15' sind durch ein jeweiliges Schließelement-Vorspannelement 31 (z.B. eine Zugfeder) in die Position P' vorgespannt, d.h., die beiden zweiten Behälter 7, sind verformt (komprimiert), um das Arbeitsvolumen mit der ersten Größe A einzunehmen.

Weiter weist die Schließelement-Bewegungsvorrichtung 1 das Betätigungselement 11 und einen Gegenhalter 101 (z.B. eine Platte) auf, wobei das Betätigungselement 11 in der Art eines Schwenkhebels ausgeführt ist, das z.B. mit dem Gegenhalter 101 mittels einer Schwenkachse Z schwenkbar verbunden ist (vgl. Figur 3b). Der Gegenhalter 101 ist mit dem ersten Behälter 5 überlappend ausgeführt, wobei der erste Behälter 5 zwischen dem Betätigungselement 11 und dem Gegenhalter 101 verformbar ist, um bei einer Schwenkbewegung durch das Betätigungselement 11 den ersten Behälter 5 zu verformen (z.B. kann der Gegenhalter 101 auch derart ausgeführt sein, um auch die beiden zweiten Behälter 7 abzustützen). Hier ist das Bewegungselement 11 in der Ausgangsposition gezeigt, in welcher der erste Behälter 5 (z.B. zumindest im Wesentlichen) nicht komprimiert ist und somit das Speichervolumen mit der ersten Größe S bereitstellt.

Das Fluidsystem 3 ist zwischen einer ersten und einer zweiten Folie 103, 103' (z.B. Kunststofffolien) ausgebildet, welche sich überlappen und benachbart sind und welche die gleiche Gestalt haben (in der Figur 3a ist lediglich die erste Folie 103 gezeigt, welche die zweite Folie 103' verdeckt), d.h., das Fluidsystem 3 ist zwischen den beiden Folien 103, 103' ausgebildet. Eine Kontur der Behälter 5, 7 und der Verbindungsleitung 9 sind durch einen Verbindungsabschnitt 105 ausgebildet, an welchem die beiden Folien 103, 103' miteinander verbunden (z.B. verschweißt) sind. Somit ist das Fluidsystem 3 zwischen den beiden Folien 103, 103' durch einen Verbindungsabschnitt 105 der beiden Folien 103, 103' begrenzt, d.h., ist die Außenkontur der Behälter 5, 7 und der Verbindungsleitung 9 definiert, um das Arbeitsfluid im Fluidsystem 3 zu enthalten.

Der Verbindungsabschnitt 105 dient somit, das Fluidsystem 3 gegen die Umgebung abzudichten, wobei der Verbindungsabschnitt 105 abhängig von seiner Positionierung (Begrenzung der Kontur der Behälter oder Verbindungsleitung) unterschiedlich ausgeführt sein kann. Beispielsweise kann der Verbindungsabschnitt 105 in einem Bereich der Verbindungsleitung 9, welche bei einer Betätigung der Schließelement-Bewegungsvorrichtung 1 wenig belastet wird (sich bspw. wenig verformt), und/oder im Bereich der beiden zweiten Behälter 7, welche bei einer Betätigung der Schließelement-Bewegungsvorrichtung 1 ohne direkten Kontakt mit einer anderen (z.B. steifen) Komponente verformt werden, als eine arbeitsfluid-dichte Naht 107 (z.B. Schweißnaht) ausgebildet sein (in der Figur 3a ist lediglich der Bereich B mit der Naht 107 dargestellt, wobei die Naht 107 die Verbindungsleitung 9 und die beiden zweiten Behälter 7 umgibt).

Wie es in der **Figur 3c** gezeigt ist, hat die Naht 107 entlang einer Nahtlängsrichtung eine Breite von in etwa 0,5 mm bis in etwa 6 mm, bevorzugt von in etwa 4 mm, um eine sichere und dauerhafte Verbindung der beiden Folien 103, 103' im Verbindungsabschnitt 105, welcher als die Naht 107 ausgeführt ist, zu gewährleisten. Hier ist die Naht 107 mit einer Maschenstruktur bereitgestellt, wobei innerhalb der Naht 107 zwischen den beiden Folien 103, 103' voneinander separate Maschenräume 109 ausgebildet sind, in welchen die beiden Folien 103, 103' nicht miteinander verbunden (z.B. verschweißt) sind. Somit sind innerhalb der Naht 107 die Maschenräume 109 durch gittermäßige Bereiche, in welchen die beiden Folien 103, 103' miteinander verbunden sind, voneinander getrennt. Auf diese Art sind die Maschenräume 109 bereitgestellt, welche z.B. bei einem lokalen Versagen der Naht 107 gewährleisten, dass das Arbeitsfluid nicht aus dem Fluidsystem 3 austritt, sondern sich in einem (oder mehreren) Maschenräumen 109 sammelt und eine Vergrößerung (z.B. Rissausbreitung) in der Naht 107 gestoppt wird. Weiter, im Vergleich zu einer Naht ohne Maschenräume, weist die Naht 107 mit den Maschenräumen 109 eine größere Verformbarkeit (Flexibilität) auf.

Weiter, wie es in der **Figur 3d** gezeigt ist, kann der Verbindungsabschnitt 105 beispielsweise im Bereich des ersten Behälters 5, welcher durch den Kontakt mit dem Betätigungselement 11 stark belastet ist, derart ausgeführt sein, dass er den Bereich der Folien 103, 103' (bis auf weiter unten beschriebene Nebenräume und Durchgänge) vollständig einnimmt (im Weiteren auch: vollflächiger Verbindungsabschnitt 111), d.h., die beiden Folien 103, 103' sind hier flächig miteinander verbunden (z.B. verschweißt, verklebt, etc.), um eine dauerhafte Verbindung der beiden Folien 103, 103' zu gewährleisten. Ausnahmen von der vollständigen Verbindung der beiden Folien 103, 103' sind z.B. ein Durchgang 113, durch welchen die Schwenkachse Z des Betätigungselements 11 hindurchtritt, und Nebenräume 115, welche entlang der Kontur des ersten Behälters 5 ausgebildet sind (in den Figuren 3a und 3d sind zum Zweck der Übersichtlichkeit nur Nebenräume 115 an einem Bereich des ersten Behälters 5 dargestellt). Die Nebenräume 115 sind zwischen den beiden Folien 103, 103' ausgebildet, wobei die Nebenräume 115 jeweilig ein Volumen aufweisen, das kleiner ist als das Speichervolumen der ersten Größe S des ersten Behälters 5, z.B. mindestens 10-mal kleiner. In Analogie zu den Maschenräumen 109 der Naht 107 gewährleisten die Nebenräume 115, dass das Arbeitsfluid nicht aus dem Fluidsystem 3 austritt, sondern sich in einem oder mehreren Nebenräumen 115 sammelt und eine Vergrößerung (z.B. Rissausbreitung) in Verbindungsabschnitt 105 gestoppt wird.

Abhängig von den verwendeten Folien 103, 103', den Behälterarten (bspw. Kissen mit Kolben, Lamellen- oder Mäanderbehälter), der Größe des Fluidsystems 3, der zu erwartenden Betätigungshäufigkeit der Schließelement-Bewegungsvorrichtung 1, etc. können Kombinationen der Naht 107, der Naht 107 mit Maschenräumen 109, des vollflächigen Verbindungsabschnitts 111 und der Nebenräume 115 vorgenommen werden.

In der **Figur 4** ist eine beispielhafte Tür mit einer Schließelement-Bewegungsvorrichtung in einer perspektivischen Ansicht gemäß einer Ausführungsform gezeigt. Die Tür 201 ist hier eine Tresortür (bspw. für einen Tresorschrank oder einen Tresorraum) und weist ein Türblatt 203 und die Schließelement-Bewegungsvorrichtung 1 darin auf. Das Türblatt 203 weist eine Vorderseitenfläche 205 (Tresoraußenseite, z.B. eine Panzerplatte), eine Rückseitenfläche 207 (Tresorinnenseite, z.B. ein Metallblech) und einen das Türblatt 203 umgebenden Umfangsrand 209 auf. Das Türblatt 203 ist an einem seitlichen Abschnitt des Umfangsrands 209 (links in der Figur 4) mit Scharnieren 211 bereitgestellt, welche mit einem (strichliert dargestellten) Türrahmen 213 schwenkbar verbunden sind. Das Türblatt 203 weist weiter einen schwenkbaren Hebel 215, welcher mit dem Betätigungselement 11 der Schließelement-Bewegungsvorrichtung 1 gekuppelt ist, und ein Schloss 217 (bzw. einen Durchgang zum Schloss) an der Vorderseitenfläche 205 auf, welches den Hebel 215 selektiv verriegelt (bspw. mittels eines Schlüssels).

Die Schließelement-Bewegungsvorrichtung 1 ist zwischen der Vorderseitenfläche 205 und der Rückseitenfläche 207 in einem Hohlraum des Türblatts 203 ausgebildet. Im dargestellten Fall weist die Schließelement-Bewegungsvorrichtung 1 drei Schließelemente auf: Ein erstes Schließelement 15 an einem oberen Abschnitt des Umfangsrands 209, ein zweites Schließelement 15' an einem seitlichen Abschnitt des Umfangsrands 209, welcher zu dem Abschnitt mit den Scharnieren 211 entgegengesetzt ist (rechte Seite in der Figur 4) und ein drittes Schließelement 15" an einem unteren Abschnitt des Umfangsrands 209. Die Schließelemente sind in ihrer ersten Position P in den Umfangsrand 209 eingezogen und stehen in ihrer zweiten Position P' (dargestellt) über den Umfangsrand 209 des Türblatts 203 hinaus vor. Wenn das Türblatt 203 im Türrahmen 213 geschlossen ist und sich die Schließelemente 15, 15', 15" in ihrer zweiten Position P' befinden, ist die Tür 201 verriegelt.

In der **Figur** 5 ist eine beispielhafte Tür mit einer Schließelement-Bewegungsvorrichtung gemäß einer Ausführungsform gezeigt, wobei die Figur 5a eine Draufsicht auf die Tür mit der Schließelement-Bewegungsvorrichtung zeigt, die Figur 5b eine Schnittansicht entlang der Line B-B der Figur 5a zeigt und die Figur 5c eine Detailansicht des Bereichs D der Figur 5b zeigt.

Als die Schließelement-Bewegungsvorrichtung 1 der Tür 201 in der **Figur 5a** ist die für die Figur 1d beschriebene Schließelement-Bewegungsvorrichtung 1 bereitgestellt, welche in diesem Fall mit den drei Schließelementen 15, 15', 15" bereitgestellt ist, die ihre zweite Position P' eingenommen haben. Das heißt, der erste Behälter 5 ist durch die Verbindungsleitung 9 mit drei zweiten Behältern 7 verbunden, und der dritte Behälter 55 ist durch die Verbindungsleitung 59 mit drei zweiten Behältern 57 verbunden. Zum Zwecke der Übersichtlichkeit sind in der Figur 5a lediglich die Komponenten des Fluidsystems 3 gezeigt, welche mit dem ersten und dem dritten Schließelement 15, 15" zusammenwirken, wobei die Komponenten des Fluidsystems 3, welche mit dem zweiten Schließelement 15' zusammenwirken, analog ausgeführt sind. Weiter ist die Schließelement-Bewegungsvorrichtung 1 in der Art ausgeführt, dass das Fluidsystem 3 zwischen zwei Folien ausgebildet ist, d.h., die Ausführungen zu den Figuren 3 bis 3d können hier analog zutreffen. Beschreibungen und Darstellungen von Komponenten und Funktionen der Schließelement-Bewegungsvorrichtung 1, welche bereits im Zusammenhang mit der Figur 1d und den Figuren 3 bis 3d erläutert wurden, werden hier zum Zweck der Übersichtlichkeit ausgelassen.

Wie es in der **Figur 5b** gezeigt ist, weist die Tür 201 weiter einen Sicherheitsbehälter 231 auf, welcher zwischen der Vorderseitenfläche 205 des Türblatts 203 und der Schließelement-Bewegungsvorrichtung 1 und mit der Schließelement-Bewegungsvorrichtung 1 z.B. vollständig überlappend angeordnet ist. Der Sicherheitsbehälter 231 enthält ein Sicherheitsfluid, bspw. in der gleichen Art wie das Arbeitsfluid des Fluidsystems 3, welches unter einem vorbestimmten Druck steht. Der vorbestimmte Druck ist ein vorbestimmter Überdruck gegenüber dem Umgebungsdruck, welcher an der Vorderseitenfläche 205 des Türblatts 203 anliegt.

Der Sicherheitsbehälter 231 ist zwischen einer ersten und einer zweiten Folie 233, 233'(z.B. Kunststofffolien, bspw. aus dem gleichen Material wie das der Folien 103, 103' des Fluidsystems 3) ausgebildet, welche sich überlappen und zueinander benachbart sind. Eine (Außen-)Kontur des Sicherheitsbehälters 231 ist durch einen Verbindungsabschnitt 235 ausgebildet, an welchem die beiden Folien 233, 233' miteinander verbunden (z.B. verschweißt) sind. Beispielsweise kann ein Durchgang 237 im Sicherheitsbehälter 231 vorliegen, welcher durch den Verbindungsabschnitt 235 fluiddicht verschlossen ist. Der Verbindungsabschnitt 235 des Sicherheitsbehälters 231 kann wie der Verbindungsabschnitt 105 des Fluidsystems 3 ausgeführt sein.

Die beiden Folien 233, 233', welche den Sicherheitsbehälter 231 ausbilden, sind von den beiden Folien 103, 103', welche das Fluidsystem 3 der Schließelement-Bewegungsvorrichtung 1 ausbilden, durch eine Platte 239 (z.B. eine Metallplatte) getrennt, welche sich zwischen der Schließelement-Bewegungsvorrichtung 1 und dem Sicherheitsbehälter 231 erstreckt. Beispielsweise nimmt der Sicherheitsbehälter 231, wenn der vorbestimmte Druck vorliegt, einen Raum zwischen der Vorderseitenfläche des Türblatts 203 und der Platte 239 zumindest im Wesentlichen vollständig ein. An der Rückseitenfläche 207, d.h., im Hohlraum des Türblatts 203, ist ein Schließkasten ausgebildet, in welchem das Schloss 217 (in der Figur 5b nicht dargestellt) angeordnet ist. Das Schloss 217 dient, um eine Schwenkbewegung des Hebels 215, mit welchem das Betätigungselement 11 der Schließelement-Bewegungsvorrichtung 1 gekuppelt ist, selektiv zu gestatten oder zu verbieten (der Aufbau und die Funktion eines Schlosses sind weitläufig bekannt, sodass dessen Komponenten hier nicht weiter dargestellt und erläutert sind). Weiter erfüllt hier der Schließkasten die Funktion des Gegenhalters 101 des Fluidsystems 3, d.h., bildet eine Stützfläche für die Behälter 5, 55, 7, 57 aus. Das heißt, in dem Türblatt 203 sind die Vorderseitenfläche 205, der Sicherheitsbehälter 231, die Platte 239, die Schließelement-Bewegungsvorrichtung 1 (das Fluidsystem 3), der Schließkasten (der Gegenhalter 101) und die Rückseitenfläche 207 in dieser Reihenfolge angeordnet. Somit deckt der Sicherheitsbehälter 231 das Fluidsystem 3 der Schließelement-Bewegungsvorrichtung 1 und den Schließkasten zur Vorderseitenfläche 205 (zumindest im Wesentlichen, bspw. bis auf den Durchgang 237, welcher zum mechanischen Kuppeln des Hebels 215 mit dem Betätigungselement 11 und dem Schloss 217 dient) vollständig ab.

Wie es in den **Figuren 5b** und **5c** gezeigt ist, weist die Tür 201 (das Türblatt 203) weiter ein Sicherungsmittel auf, um eine Bewegung der Schließelemente 15, 15', 15" zu verhindern, z.B. wenn eine Manipulation (z.B. Gewaltanwendung) an der Tür ausgeführt wird. Das heißt, in dem Zustand, in welchem das Türblatt 205 im Türrahmen 213 durch die Schließelemente 15, 15', 15" verriegelt ist, können die Schließelemente 15, 15', 15" in ihrer zweiten Position P' blockiert werden, wenn der Sicherheitsbehälter 231 durch die Manipulation beschädigt wird und der vorbestimmte Druck aufgrund von entweichendem Sicherheitsfluid reduziert wird, bspw. in einem Fall, in welchem der Sicherheitsbehälter angebohrt oder durch thermische Einwirkung beschädigt wird.

Anhand des zweiten Schließelements 15' sind der Aufbau und die Funktion des Sicherungsmittels beispielhaft beschrieben, wobei z.B. zusätzlich oder alternativ das erste und das dritte Schließelement 15, 15" das Sicherungsmittel aufweisen kann/können.

Das zweite Schließelement 15' der Schließelement-Bewegungsvorrichtung 1 weist ferner einen Verriegelungsabschnitt 241 in der Art einer Nut auf, und die Tür 201 (das Türblatt 203) weist ferner ein Verriegelungselement 243 auf, welches in Richtung zum Verriegelungsabschnitt 241 des zweiten Schließelements 15' durch ein Vorspannmittel 245, hier z.B. eine Druckfeder, vorgespannt ist, um das zweite Schließelement 15' selektiv zu verriegeln. Das Verriegelungselement 243 ist hier L-förmig ausgeführt und weist einen langen und einen kurzen Schenkel auf, wobei am (quer zum) langen Schenkel eine Schwenkachse 249 ausgeführt ist, durch welche das Verriegelungselement 243 mit dem Türblatt 203 schwenkbar verbunden ist. Der kurze Schenkel ist eingerichtet, um in der Art einer Klinke bzw. Raste mit dem Verriegelungsabschnitt 241 in Eingriff gelangen zu können, wenn sich das zweite Schließelement 15' in der zweiten Position P' befindet.

Weiter weist der Sicherheitsbehälter 231 einen Betätigungsabschnitt 247 (Wulst) auf, welcher sich durch den Druck des Sicherheitsfluids vom Sicherheitsbehälter 231 weg erstreckt. Das heißt, in einem Bereich des Sicherheitsbehälters 231, in welchem die Platte 239 nicht ausgebildet ist, bildet der Sicherheitsbehälter 231 durch den vorbestimmten Druck des Sicherheitsfluids einen Wulst aus, dessen Größe durch den Druck des Sicherheitsfluids bestimmt ist. Beispielsweise steht der Wulst in Richtung zur Rückseitenfläche 207 über die Platte 239 hinaus, wenn der Druck im Sicherheitsbehälter 231 der vorbestimmte Druck ist.

Der Betätigungsabschnitt 247 des Sicherheitsbehälters 231 wirkt mit dem Verriegelungselement 243 derart zusammen, um in einem Zustand, in welchem der Druck des Sicherheitsfluids im Sicherheitsbehälter 231 der vorbestimmte Druck ist, das Verriegelungselement 243 und den Verriegelungsabschnitt 241 des zweiten Schließelements 15' außer Eingriff zu halten, und um in einem Zustand, in welchem der Druck des Sicherheitsfluids im Sicherheitsbehälter 231 geringer ist als der vorbestimmte Druck, das Verriegelungselement 243 freizugeben, um sich vorgespannt durch das Vorspannmittel 245 mit dem Verriegelungsabschnitt 241 des zweien Schließelements 15' in Eingriff zu begeben. Hierzu kontaktiert der Betätigungsabschnitt 247 den langen Schenkel auf der einen Seite der Schwenkachse 249 des Verriegelungselements 243 und kontaktiert das Vorspannmittel 245 den kurzen Schenkel des Verriegelungselements 243 an der anderen Seite der Schwenkachse, um in dem Zustand, in welchem der Druck im Sicherheitsbehälter 231 der vorbestimmte Druck ist, ein Kräftegleichgewicht auszubilden, welches den kurzen Schenkel des Verriegelungselements 243 vom Verriegelungsabschnitt 241 des zweiten Schließelements 15' außer Eingriff hält. Wenn aufgrund eines absinkenden Drucks im Sicherheitsbehälter 231 der Druck unter den vorbestimmten Druck abfällt, wird die Kraft geringer, welche durch den Betätigungsabschnitt 247 auf den langen Schenkel des Verriegelungselements 243 ausgeübt wird, sodass die Kraft überwiegt, welche durch das Vorspannmittel 245 auf den kurzen Schenkel des Verriegelungselements 243 ausgeübt wird. In diesem Fall wird der kurze Schenkel des Verriegelungselements 243 durch das Vorspannmittel 245 mit dem Verriegelungsabschnitt 241 des zweiten Schließelements 15' in Eingriff gebracht, sodass das zweite Schließelement 15' in seiner zweiten Position P' blockiert (verriegelt) ist.

Weiter kann die Tür 201 z.B. mit einer Steuerungseinrichtung (nicht gezeigt) verbunden oder ausgestattet sein, welche mit Sensoren (bspw. einem Körperschallsensor, einem Temperatursensor, einem Drucksensor, welcher den Druck des Arbeitsfluids und/oder den Druck des Sicherheitsfluids erfasst, etc.; nicht gezeigt) im Türblatt 203 verbunden sein, um eine Manipulation an der Tür 201 zu erfassen. Weiter kann z.B. die erste Folie 233 und/oder die zweite Folie 233' des Sicherheitsbehälters 231, welche der Vorderseitenfläche 205 des Türblatts 203 zugewandt ist, mit einer elektrisch leitfähigen Beschichtung, bspw., einem Gitternetz, bereitgestellt sein, um bei Kontakt mit einem Manipulationswerkzeug (bspw. einem Bohrer), ein elektrisches Signal (bspw. einen Kurzschluss) zu erzeugen, welcher von der Steuerungseinrichtung erfassbar ist.

## Patentansprüche

1. Schließelement-Bewegungsvorrichtung (1), aufweisend:
• ein Fluidsystem (3) mit
∘ einem ersten verformbaren Behälter (5, 55), welcher abhängig von einem Verformungsgrad des ersten Behälters ein Speichervolumen ausbildet, das zwischen einer ersten Größe (S, S2) und einer zweiten Größe (S', S2') variabel ist,
∘ einem zweiten verformbaren Behälter (7, 57), welcher abhängig von einem Verformungsgrad des zweiten Behälters ein Arbeitsvolumen ausbildet, das zwischen einer ersten Größe (A, A2) und einer zweiten Größe (A', A2') variabel ist,
∘ einer Verbindungsleitung (9, 59), welche den ersten Behälter (5, 55) mit dem zweiten Behälter (7, 57) fluidverbindet, und
∘ einem Arbeitsfluid, welches im Fluidsystem (3) enthalten ist,
• ein Betätigungselement (11), mittels dessen der erste Behälter (5, 55) selektiv verformbar ist, um das Speichervolumen zwischen der ersten Größe (S, S2) und der zweiten Größe (S', S2') zu variieren, und
• ein Schließelement (15, 15', 15"), welches zwischen einer ersten Position (P) und einer zweiten Position (P') bewegbar ist und mit dem zweiten Behälter (7, 57) gekuppelt ist,
wobei, wenn das Speichervolumen des ersten Behälters (5, 55) durch das Betätigungselement (11) zwischen der ersten Größe (S, S2) und der zweiten Größe (S', S2') variiert wird, das Arbeitsfluid aus dem Speichervolumen ausgeleitet oder in das Speichervolumen eingeleitet wird, hierdurch das Arbeitsvolumen des zweiten Behälters (7, 57) zwischen der ersten Größe (A, A2) und der zweiten Größe (A', A2') variiert wird und der zweite Behälter (7, 57) verformt wird, um das Schließelement (15, 15', 15") zwischen der ersten Position (P) und der zweiten Position (P') zu bewegen, und
**dadurch gekennzeichnet, dass**
das Fluidsystem (3) zwischen zwei sich überlappenden, benachbarten Folien (103, 103') ausgebildet ist und eine Kontur der Behälter (5, 55, 7, 57) und der (den) Verbindungsleitung(en) (9, 59) durch einen Verbindungsabschnitt (105, 107, 111) ausgebildet ist, an welchem die beiden Folien (103, 103') miteinander verbunden sind.

2. Schließelement-Bewegungsvorrichtung (1) gemäß Anspruch 1,
wobei die erste Größe (S, S2) des Speichervolumens gleich der zweiten Größe (A', A2') des Arbeitsvolumens ist.

3. Schließelement-Bewegungsvorrichtung (1) gemäß Anspruch 1 oder 2, ferner ein Schließelement-Vorspannelement (31) aufweisend, welches das Schließelement (15, 15', 15") mit einer Vorspannkraft zu einer von der ersten Position (P) und der zweiten Position (P') vorspannt.

4. Schließelement-Bewegungsvorrichtung (1) gemäß Anspruch 1 oder 2, ferner ein Erster-Behälter-Vorspannelement (41) aufweisend, welches den ersten Behälter (5, 55) zu einer Einnahme der ersten Größe (S, S2) des Speichervolumens hin vorspannt, um in einem Zustand, in welchem der erste Behälter (5, 55) nicht durch das Betätigungselement (11) verformt ist, das Arbeitsfluid aus dem zweiten Behälter (7, 57) abzuziehen und das Arbeitsvolumen des zweiten Behälters (7, 57) zu veranlassen, dessen ersten Größe (A, A2) einzunehmen.

5. Schließelement-Bewegungsvorrichtung (1) gemäß Anspruch 1,
wobei das Fluidsystem (3) ferner aufweist:
∘ einen dritten verformbaren Behälter (55), welcher abhängig von einem Verformungsgrad des dritten Behälters (55) ein zweites Speichervolumen ausbildet, das zwischen einer ersten Größe (S2) und einer zweiten Größe (S2') variabel ist,
∘ einen vierten verformbaren Behälter (57), welcher abhängig von einem Verformungsgrad des vierten Behälters (57) ein zweites Arbeitsvolumen ausbildet, das zwischen einer ersten Größe (A2) und einer zweiten Größe (A2') variabel ist, und
∘ eine zweite Verbindungsleitung (9 1), welche den dritten Behälter (55) mit dem vierten Behälter (57) fluidverbindet,
wobei auch der dritte Behälter (55) durch das Betätigungselement (11) verformbar ist, um das zweite Speichervolumen des dritten Behälters (55) zwischen der ersten Größe (S2) und der zweiten Größe (S2') zu variieren,
wobei das Schließelement (15, 15', 15") auch mit dem vierten Behälter (57) gekuppelt ist,
wobei, wenn das zweite Speichervolumen des dritten Behälters (55) durch das Betätigungselement (11) zwischen der ersten Größe (S2) und der zweiten Größe (S2') variiert wird, das Arbeitsfluid aus dem zweiten Speichervolumen des dritten Behälters (55) ausgeleitet oder in das zweite Speichervolumen des dritten Behälters (55) eingeleitet wird, hierdurch das zweite Arbeitsvolumen des vierten Behälters (57) zwischen der ersten Größe (A2) und der zweiten Größe (A2') variiert wird und der vierte Behälter (57) verformt wird, um das Schließelement (15, 15', 15") von der zweiten Position (P') zur ersten Position (P) zu bewegen, und
wobei das Betätigungselement (11) derart eingerichtet ist, dass von ihm selektiv nur der erste Behälter (5) oder der dritte Behälter (55) betätigbar ist.

6. Schließelement-Bewegungsvorrichtung (1) gemäß irgendeinem der vorhergehenden Ansprüche,
wobei einer, mehrere oder alle der Behälter (5, 55, 7, 57) in einer Lamellen-, Mäander- oder Kissengestalt ausgebildet ist.

7. Schließelement-Bewegungsvorrichtung (1) gemäß irgendeinem der vorhergehenden Ansprüche,
wobei der Verbindungsabschnitt (105) als eine arbeitsfluid-dichte Naht (107) ausgebildet ist oder
wobei der Verbindungsabschnitt (105) zumindest den Bereich der beiden Folien einnimmt (111), optional vollständig einnimmt, in welchem keines vom Behälter (5, 55, 7, 57) und von der Verbindungsleitung (9, 59) ausgebildet ist.

8. Schließelement-Bewegungsvorrichtung (1) gemäß Anspruch 7
wobei die Naht (107) zumindest abschnittsweise eine Breite von in etwa 0,5 mm bis in etwa 6 mm, bevorzugt von in etwa 4 mm, oder eine Maschenstruktur hat, bei welcher innerhalb der Naht (107) zwischen den beiden Folien (103, 103') voneinander separate Maschenräume (109) ausgebildet sind, in welchen die beiden Folien (103, 103') nicht miteinander verbunden sind.

9. Schließelement-Bewegungsvorrichtung (1) gemäß irgendeinem der Ansprüche 7 bis 8,
wobei zumindest entlang der Kontur des ersten Behälters (5), und/oder sofern auf Anspruch 5 rückbezogen, entlang der Kontur des dritten Behälters (55), zwischen den beiden Folien (103, 103') voneinander separate Nebenräume (115) ausgebildet sind, welche jeweilig ein Volumen aufweisen, das kleiner ist als das des Speichervolumens, z.B. mindestens 10-mal kleiner ist,
wobei optional die Nebenräume (115) durch die Maschenräume (109) gemäß Anspruch 8 ausgebildet sind.

10. Tür (201), aufweisend:
• ein Türblatt (203) mit einer Vorderseitenfläche (205), einer Rückseitenfläche (207) und einem das Türblatt (203) umgebenden Umfangsrand (209), und
• die Schließelement-Bewegungsvorrichtung (1) gemäß irgendeinem der vorhergehenden Ansprüche, welche an der Rückseitenfläche (207) oder in einem Hohlraum angeordnet ist, welcher zwischen der Vorderseitenfläche (205) und der Rückseitenfläche (207) ausgebildet ist,
wobei das Schließelement (15, 15', 15") der Schließelement-Bewegungsvorrichtung (1) in einer von der ersten Position (P) und der zweiten Position (P') über den Umfangsrand (209) des Türblatts (203) hinaus vorsteht.

11. Tür (201) gemäß Anspruch 10, ferner einen Sicherheitsbehälter (231) aufweisend, welcher zwischen der Vorderseitenfläche (205) des Türblatts (203) und der Schließelement-Bewegungsvorrichtung (1) und mit der Schließelement-Bewegungsvorrichtung (1) überlappend, optional vollständig überlappend, angeordnet ist,
wobei der Sicherheitsbehälter (231) ein Sicherheitsfluid enthält, welches unter einem vorbestimmten Druck steht.

12. Tür (201) gemäß Anspruch 11,
wobei der Sicherheitsbehälter (231) zwischen zwei sich überlappenden, benachbarten Folien (233, 233') ausgebildet ist und die Kontur des Sicherheitsbehälters (231) durch einen Verbindungsabschnitt (235) ausgebildet ist, an welchem die beiden Folien (233, 233') miteinander verbunden sind.

13. Tür (201) gemäß Anspruch 12,
wobei eine der beiden Folien (233, 233'), welche den Sicherheitsbehälter (231) ausbilden, eine der beiden Folien (103, 103') ist, welche das Fluidsystem (3) der Schließelement-Bewegungsvorrichtung (1) ausbilden, oder
wobei die beiden Folien (233, 233'), welche den Sicherheitsbehälter (231) ausbilden, von den beiden Folien (103, 103'), welche das Fluidsystem (3) der Schließelement-Bewegungsvorrichtung (1) ausbilden, durch eine Platte (239) getrennt sind, welche sich zwischen der Schließelement-Bewegungsvorrichtung (1) und dem Sicherheitsbehälter (231) erstreckt.

14. Tür (201) gemäß irgendeinem der Ansprüche 11 bis 13,
wobei das Schließelement (15, 15', 15") der Schließelement-Bewegungsvorrichtung (1) ferner einen Verriegelungsabschnitt (241) aufweist,
wobei das Türblatt (203) ferner ein Verriegelungselement (243) aufweist, welches in Richtung zum Verriegelungsabschnitt (241) des Schließelements (15, 15', 15") vorgespannt ist, um das Schließelement (243) selektiv zu verriegeln,
wobei der Sicherheitsbehälter (231) ferner einen Betätigungsabschnitt (247) aufweist, welcher sich durch den Druck des Sicherheitsfluids vom Sicherheitsbehälter (231) weg erstreckt, und
wobei der Betätigungsabschnitt (247) des Sicherheitsbehälters (231) mit dem Verriegelungselement (243) derart zusammenwirkt, um in einem Zustand, in welchem der Druck des Sicherheitsfluids im Sicherheitsbehälter (231) der vorbestimmte Druck ist, das Verriegelungselement (243) und den Verriegelungsabschnitt (241) des Schließelements (15, 15', 15") außer Eingriff zu halten, und um in einem Zustand, in welchem der Druck des Sicherheitsfluids im Sicherheitsbehälter (231) geringer ist als der vorbestimmte Druck, das Verriegelungselement (243) freizugeben, um sich mit dem Verriegelungsabschnitt (241) des Schließelements (15, 15', 15") in Eingriff zu begeben.

## Claims

1. Closing-element movement apparatus (1) having:
• a fluid system (3), which has
∘ a first deformable container (5, 55), which, in a manner dependent on a degree of deformation of the first container, forms a store volume which is able to be varied between a first size (S, S2) and a second size (S', S2'),
∘ a second deformable container (7, 57), which, in a manner dependent on a degree of deformation of the second container, forms a working volume which is able to be varied between a first size (A, A2) and a second size (A', A2'),
∘ a connecting line (9, 59), which fluidically connects the first container (5, 55) to the second container (7, 57), and
∘ a working fluid, which is contained in the fluid system (3),
• an actuation element (11), by means of which the first container (5, 55) is able to be selectively deformed in order to vary the store volume between the first size (S, S2) and the second size (S', S2'), and
• a closing element (15, 15', 15"), which is able to be moved between a first position (P) and a second position (P') and is coupled to the second container (7, 57),
wherein, when the store volume of the first container (5, 55) is varied between the first size (S, S2) and the second size (S',S2') by the actuation element (11), the working fluid is discharged from the store volume or is introduced into the store volume, and consequently the working volume of the second container (7, 57) is varied between the first size (A, A2) and the second size (A', A2') and the second container (7, 57) is deformed, in order to move the closing element (15, 15', 15") between the first position (P) and the second position (P'), and
**characterized in that**
the fluid system (3) is formed between two overlapping adjacent foils (103, 103'), and a contour of the containers (5, 55, 7, 57) and of the connecting line(s) (9, 59) is formed by a connection portion (105, 107, 111) at which the two foils (103, 103') are connected to one another.

2. Closing-element movement apparatus (1) according to Claim 1,
wherein the first size (S, S2) of the store volume is equal to the second size (A', A2') of the working volume.

3. Closing-element movement apparatus (1) according to Claim 1 or 2, furthermore having a closing-element preload element (31), which preloads the closing element (15, 15', 15") with a preload force to one of the first position (P) and the second position (P').

4. Closing-element movement apparatus (1) according to Claim 1 or 2, furthermore having a first-container preload element (41), which preloads the first container (5, 55) such that the latter assumes the first size (S, S2) of the store volume, in order, in a state in which the first container (5, 55) is not deformed by the actuation element (11), to draw the working fluid out of the second container (7, 57) and to cause the working volume of the second container (7, 57) to assume its first size (A, A2).

5. Closing-element movement apparatus (1) according to Claim 1,
wherein the fluid system (3) furthermore has:
∘ a third deformable container (55), which, in a manner dependent on a degree of deformation of the third container (55), forms a second store volume, which is able to be varied between a first size (S2) and a second size (S2'),
∘ a fourth deformable container (57), which, in a manner dependent on a degree of deformation of the fourth container (57), forms a second working volume, which is able to be varied between a first size (A2) and a second size (A2'), and
∘ a second connecting line (91), which fluidically connects the third container (55) to the fourth container (57),
wherein the third container (55) is also able to be deformed by the actuation element (11), in order to vary the second store volume of the third container (55) between the first size (S2) and the second size (S2'),
wherein the closing element (15, 15', 15") is also coupled to the fourth container (57),
wherein, when the second store volume of the third container (55) is varied between the first size (S2) and the second size (S2') by the actuation element (11), the working fluid is discharged from the second store volume of the third container (55) or is introduced into the second store volume of the third container (55), and consequently the second working volume of the fourth container (57) is varied between the first size (A2) and the second size (A2') and the fourth container (57) is deformed, in order to move the closing element (15, 15', 15"") from the second position (P') to the first position (P), and
wherein the actuation element (11) is configured in such a way that selectively only the first container (5) or the third container (55) is able to be actuated by said actuation element.

6. Closing-element movement apparatus (1) according to any of the preceding claims,
wherein one, a plurality or all of the containers (5, 55, 7, 57) is/are of lamella-shaped, meandering or cushion-shaped form.

7. Closing-element movement apparatus (1) according to any of the preceding claims,
wherein the connection portion (105) is formed as a working fluid-tight seam (107), or
wherein the connection portion (105) occupies, optionally completely occupies, at least the region of the two foils (111) in which neither is formed by the container (5, 55, 7, 57) and by the connecting line (9, 59).

8. Closing-element movement apparatus (1) according to Claim 7,
wherein the seam (107) at least sectionally has a width of approximately 0.5 mm to approximately 6 mm, preferably of approximately 4 mm, or has a mesh structure for which, within the seam (107), there are arranged between the two foils (103, 103') mutually separate mesh spaces (109) in which the two foils (103, 103') are not connected to one another.

9. Closing-element movement apparatus (1) according to either of Claims 7 and 8,
wherein, at least along the contour of the first container (5), and/or, if referred back to Claim 5, along the contour of the third container (55), there are formed between the two foils (103, 103') mutually separate auxiliary spaces (115), each of which has a volume which is smaller than that of the store volume, for example is 10 times smaller than it,
wherein the auxiliary spaces (115) are optionally formed by the mesh spaces (109) according to Claim 8.

10. Door (201) having:
• a door leaf (203) with a front side face (205), a rear side face (207) and a peripheral border (209) which surrounds the door leaf (203), and
• the closing-element movement apparatus (1) according to any of the preceding claims, which is arranged on the rear side face (207) or in a cavity which is formed between the front side face (205) and the rear side face (207),
wherein the closing element (15, 15', 15") of the closing-element movement apparatus (1) projects beyond the peripheral border (209) of the door leaf (203) in one of the first position (P) and the second position (P').

11. Door (201) according to Claim 10, furthermore having a security container (231), which is arranged between the front side face (205) of the door leaf (203) and the closing-element movement apparatus (1) and so as overlap, optionally completely overlap, the closing-element movement apparatus (1), wherein the security container (231) contains a security fluid which is at a predetermined pressure.

12. Door (201) according to Claim 11,
wherein the security container (231) is formed between two overlapping adjacent foils (233, 233'), and the contour of the security container (231) is formed by a connection portion (235) at which the two foils (233, 233') are connected to one another.

13. Door (201) according to Claim 12,
wherein one of the two foils (233, 233') forming the security container (231) is one of the two foils (103, 103') forming the fluid system (3) of the closing-element movement apparatus (1), or
wherein the two foils (233, 233') forming the security container (231) are separated from the two foils (103, 103') forming the fluid system (3) of the closing-element movement apparatus (1) by a plate (239) extending between the closing-element movement apparatus (1) and the security container (231) .

14. Door (201) according to any of Claims 11 to 13,
wherein the closing element (15, 15', 15") of the closing-element movement apparatus (1) furthermore has a locking portion (241),
wherein the door leaf (203) furthermore has a locking element (243), which is preloaded in the direction of the locking portion (241) of the closing element (15, 15', 15") in order to selectively lock the closing element (243),
wherein the security container (231) furthermore has an actuation portion (247), which extends away from the security container (231) as a result of the pressure of the security fluid, and
wherein the actuation portion (247) of the security container (231) interacts with the locking element (243) so as, in a state in which the pressure of the security fluid in the security container (231) is the predetermined pressure, to keep disengaged the locking element (243) and the locking portion (241) of the closing element (15, 15', 15"), and so as, in a state in which the pressure of the security fluid in the security container (231) is lower than the predetermined pressure, to release the locking element (243) in order for it to enter into engagement with the locking portion (241) of the closing element (15, 15', 15").

## Revendications

1. Dispositif de déplacement d'élément de fermeture (1), présentant :
- un système fluidique (3) comprenant
- un premier récipient déformable (5, 55), qui, en fonction d'un degré de déformation du premier récipient, forme un volume de stockage qui peut varier entre une première grandeur (S, S2) et une deuxième grandeur (S', S2'),
- un deuxième récipient déformable (7, 57) qui, en fonction d'un degré de déformation du deuxième récipient, forme un volume de travail qui peut varier entre une première grandeur (A, A2) et une deuxième grandeur (A', A2'),
- une conduite de liaison (9, 59) qui relie fluidiquement le premier récipient (5, 55) au deuxième récipient (7, 57), et
- un fluide de travail qui est contenu dans le système fluidique (3),
- un élément d'actionnement (11), au moyen duquel le premier récipient (5, 55) peut être déformé de manière sélective afin de faire varier le volume de stockage entre la première grandeur (S, S2) et la deuxième grandeur (S', S2'), et
- un élément de fermeture (15, 15', 15") qui peut être déplacé entre une première position (P) et une deuxième position (P') et qui est accouplé au deuxième récipient (7, 57),
dans lequel, lorsque le volume de stockage du premier récipient (5, 55) est varié par l'élément d'actionnement (11) entre la première grandeur (S, S2) et la deuxième grandeur (S', S2'), le fluide de travail est évacué du volume de stockage ou est introduit dans le volume de stockage, et de ce fait le volume de travail du deuxième récipient (7, 57) est varié entre la première grandeur (A, A2) et la deuxième grandeur (A', A2') et le deuxième récipient (7, 57) est déformé afin de déplacer l'élément de fermeture (15, 15', 15") entre la première position (P) et la deuxième position (P'), et
**caractérisé en ce que**
le système fluidique (3) est réalisé entre deux feuilles adjacentes (103, 103') se chevauchant, et un contour des récipients (5, 55, 7, 57) et de la ou des conduites de liaison (9, 59) est réalisé par une portion de liaison (105, 107, 111) au niveau de laquelle les deux feuilles (103, 103') sont reliées l'une à l'autre.

2. Dispositif de déplacement d'élément de fermeture (1) selon la revendication 1,
dans lequel la première grandeur (S, S2) du volume de stockage est identique à la deuxième grandeur (A', A2') du volume de travail.

3. Dispositif de déplacement d'élément de fermeture (1) selon la revendication 1 ou 2, présentant en outre un élément de précontrainte d'élément de fermeture (31) qui précontraint l'élément de fermeture (15, 15', 15") avec une force de précontrainte dans une parmi la première position (P) et la deuxième position (P').

4. Dispositif de déplacement d'élément de fermeture (1) selon la revendication 1 ou 2, présentant en outre un élément de précontrainte de premier récipient (41) qui précontraint le premier récipient (5, 55) de manière à ce qu'il adopte la première grandeur (S, S2) du volume de stockage afin, dans un état dans lequel le premier récipient (5, 55) n'est pas déformé par l'élément d'actionnement (11), de prélever le fluide de travail hors du deuxième récipient (7, 57) et d'amener le volume de travail du deuxième récipient (7, 57), à prendre sa première grandeur (A, A2).

5. Dispositif de déplacement d'élément de fermeture (1) selon la revendication 1,
dans lequel le système fluidique (3) présente en outre :
- un troisième récipient déformable (55) qui, en fonction d'un degré de déformation du troisième récipient (55), constitue un deuxième volume de stockage qui peut varier entre une première grandeur (S2) et une deuxième grandeur (S2'),
- un quatrième récipient déformable (57) qui, en fonction d'un degré de déformation du quatrième récipient (57), constitue un deuxième volume de travail qui peut varier entre une première grandeur (A2) et une deuxième grandeur (A2'), et
- une deuxième conduite de liaison (91) qui relie fluidiquement le troisième récipient (55) au quatrième récipient (57),
le troisième récipient (55) pouvant également être déformé par l'élément d'actionnement (11) afin de de faire varier le deuxième volume de stockage du troisième récipient (55) entre la première grandeur (S2) et la deuxième grandeur (S2'),
l'élément de fermeture (15, 15', 15") étant également accouplé au quatrième récipient (57),
lorsque le deuxième volume de stockage du troisième récipient (55) est varié par l'élément d'actionnement (11) entre la première grandeur (S2) et la deuxième grandeur (S2'), le fluide de travail étant extrait du deuxième volume de stockage du troisième récipient (55) ou étant introduit dans le deuxième volume de stockage du troisième récipient (55), le deuxième volume de travail du quatrième récipient (57) variant de ce fait entre la première grandeur (A2) et la deuxième grandeur (A2') et le quatrième récipient (57) étant déformé afin de déplacer l'élément de fermeture (15, 15', 15") de la deuxième position (P') à la première position (P), et
l'élément d'actionnement (11) étant agencé de telle sorte qu'il ne puisse actionner sélectivement que le premier récipient (5) ou le troisième récipient (55) .

6. Dispositif de déplacement d'élément de fermeture (1) selon l'une quelconque des revendications précédentes,
dans lequel un, plusieurs ou la totalité des récipients (5, 55, 7, 57) sont réalisés en forme de lamelles, méandres ou coussins.

7. Dispositif de déplacement d'élément de fermeture (1) selon l'une quelconque des revendications précédentes,
dans lequel la portion de liaison (105) est réalisée sous forme de joint étanche aux fluides de travail (107) ou
dans lequel la portion de liaison (105) occupe au moins, facultativement occupe complètement, la région des deux feuilles (111) dans laquelle n'est réalisé aucun parmi le récipient (5, 55, 7, 57) et la conduite de liaison (9, 59).

8. Dispositif de déplacement d'élément de fermeture (1) selon la revendication 7,
dans lequel le joint (107) présente au moins en partie une largeur d'environ 0,5 mm à environ 6 mm, de préférence d'environ 4 mm, ou présente une structure à mailles dans laquelle à l'intérieur du joint (107) entre les deux feuilles (103, 103') sont réalisés des espaces de mailles séparés les uns des autres (109) dans lesquels les deux feuilles (103, 103') ne sont pas reliées l'une à l'autre.

9. Dispositif de déplacement d'élément de fermeture (1) selon l'une quelconque des revendications 7 et 8, dans lequel au moins le long du contour du premier récipient (5) et/ou lorsqu'il se rapporte à la revendication 5, le long du contour du troisième récipient (55), des espaces auxiliaires séparés l'un de l'autre (115) sont réalisés entre les deux feuilles (103, 103'), lesquels présentent à chaque fois un volume inférieur à celui du volume de stockage, par exemple au moins 10 fois plus petit que celui-ci,
facultativement les espaces auxiliaires (115) étant réalisés par les espaces de mailles (109) selon la revendication 8.

10. Porte (201), présentant :
- un vantail de porte (203) avec une face avant (205), une face arrière (207) et un bord périphérique (209) entourant le vantail de porte (203), et
- le dispositif de déplacement d'élément de fermeture (1) selon l'une quelconque des revendications précédentes, qui est disposé au niveau de la face arrière (207) ou dans une cavité qui est réalisée entre la face avant (205) et la face arrière (207),
l'élément de fermeture (15, 15', 15") du dispositif de déplacement d'élément de fermeture (1), dans une parmi la première position (P) et la deuxième position (P'), faisant saillie au-delà du bord périphérique (209) du vantail de porte (203).

11. Porte (201) selon la revendication 10, présentant en outre un récipient de sécurité (231) qui est disposé entre la face avant (205) du vantail de porte (203) et le dispositif de déplacement d'élément de fermeture (1) et de manière à chevaucher le dispositif de déplacement d'élément de fermeture (1), facultativement à le chevaucher complètement,
le récipient de sécurité (231) contenant un fluide de sécurité qui se trouve à une pression prédéterminée.

12. Porte (201) selon la revendication 11,
dans laquelle le récipient de sécurité (231) est réalisé entre deux feuilles (233, 233') adjacentes se chevauchant et le contour du récipient de sécurité (231) est réalisé par une portion de liaison (235) au niveau de laquelle les deux feuilles (233, 233') sont reliées l'une à l'autre.

13. Porte (201) selon la revendication 12,
dans laquelle l'une des deux feuilles (233, 233') qui constituent le récipient de sécurité (231) est l'une des deux feuilles (103, 103') qui constitue le système fluidique (3) du dispositif de déplacement d'élément de fermeture (1), ou
dans laquelle les deux feuilles (233, 233') qui constituent le récipient de sécurité (231) sont séparées des deux feuilles (103, 103') qui constituent le système fluidique (3) du dispositif de déplacement d'élément de fermeture (1) par une plaque (239) qui s'étend entre le dispositif de déplacement d'élément de fermeture (1) et le récipient de sécurité (231).

14. Porte (201) selon l'une quelconque des revendications 11 à 13,
dans laquelle l'élément de fermeture (15, 15', 15") du dispositif de déplacement d'élément de fermeture (1) présente en outre une portion de verrouillage (241),
le vantail de porte (203) présentant en outre un élément de verrouillage (243) qui est précontraint dans la direction de la portion de verrouillage (241) de l'élément de fermeture (15, 15', 15") afin de verrouiller de manière sélective l'élément de fermeture (243),
le récipient de sécurité (231) présentant en outre une portion d'actionnement (247) qui s'étend à l'écart du récipient de sécurité (231) du fait de la pression de fluide de sécurité, et
la portion d'actionnement (247) du récipient de sécurité (231) coopérant avec l'élément de verrouillage (243), dans un état dans lequel la pression du fluide de sécurité dans le récipient de sécurité (231) est la pression prédéterminée, de manière à maintenir hors d'engagement l'élément de verrouillage (243) et la portion de verrouillage (241) de l'élément de fermeture (15, 15', 15") et, dans un état dans lequel la pression du fluide de sécurité dans le récipient de sécurité (231) est inférieure à la pression prédéterminée, de manière à libérer l'élément de verrouillage (243) afin de se mettre en prise avec la portion de verrouillage (241) de l'élément de fermeture (15, 15', 15").
